# EUROPÄISCHE PATENTSCHRIFT

(11) **EP 0 499 250 B1**
(45) Veröffentlichungstag und Bekanntmachung des Hinweises auf die Patenterteilung: **14.06.1995**
(21) Anmeldenummer: 92102412.1
(22) Anmeldetag: 13.02.1992
(51) Int. Cl.: B66F 9/18, B66F 9/06, B66F 9/10

(54) **An einem höhenbeweglichen Lastträger angeordnete Lagenaufnahmevorrichtung für ein Staplerfahrzeug**
Layer supporting device for a lift-truck, mounted on a vertically movable load-carrier
Dispositif de chargement de couches de produits pour un chariot-élévateur, monté sur un porte-charges déplaçable verticalement

(30) Priorität: 13.02.1991 DE 4104346
(43) Veröffentlichungstag der Anmeldung: 19.08.1992
(73) Patentinhaber: Wagner Fördertechnik GmbH & Co KG, 72760 Reutlingen (DE)
(72) Erfinder: Schumacher, Karl, Dipl.-Ing. (FH), W-7400 Tübingen (DE); Baumann, Manfred, Dipl.-Ing., Summerville, SC 29483 (US)
(74) Vertreter: Kasseckert, Rainer

(56) Entgegenhaltungen:
- DE-A- 3 117 803
- DE-B- 1 223 306
- FR-A- 2 413 318
- US-A- 2 566 863
- US-A- 3 187 917
- US-A- 3 712 492
- US-A- 4 252 496
- US-A- 4 326 830
- US-A- 4 331 320

## Beschreibung

Die Erfindung betrifft eine an einem höhenbeweglichen Lastträger angeordnete Lagenaufnahmevorrichtung für ein Staplerfahrzeug mit einer Warenlagen-Zentriergreifeinrichtung, die mit vier rechtwinklig zueinander angeordneten, eine Warenlage erfassenden Zentriergreifern ausgestattet ist, von denen zumindest ein Zentriergreifer steuerbar und um eine obere horizontale Drehachse verschwenkbar ist.

Die DE 40 10 486 A1 beschreibt eine Vorrichtung zur Vereinzelung von Plattenstapeln in Hochregallagern mit einem vertikal verfahrbaren Horizontalträger, der mit einem zu diesem vertikal verschieb- und teleskopierbaren Ausleger verbunden ist, dessen freies Ende mit einem Sauggreifer bestückt ist, wobei der Ausleger mit einem seine relative Höhenlage in bezug auf einen zu vereinzelnden Plattenstapel signalisierenden Detektor ausgerüstet ist. Diese bekannte Vorrichtung ist ausschließlich für die Entnahme flacher Einzelstückgüter mit homogener Oberfläche und nicht für verpackte oder kartonierte Waren ausgelegt, wobei die Möglichkeit einer nur geringen Relativbewegung des Auslegers in bezug auf den Horizontalträger die Bildung größerer Warenstapel vereitelt, so daß weder komplette Warenlagen entnommen werden können noch sich entsprechende Kommissionen mehrerer Warenlagen bilden lassen. Hinzu kommt, daß sowohl die Aufnahme der Flachstückgüter, beispielsweise Platten, mittels des Auslegers als auch das Absetzen eines Plattenstapels mittels einer Traggabel des Horizontalträgers nur einseitig des Hubstaplers möglich ist, so daß eine Stapelabgabe nach der anderen Seite ein umständliches und zeitraubendes Rangieren des Hubstaplers erfordert.

Aus der DE 34 04 882 C2 sind Lastgreif-Einrichtungen bekannt, die aus abstandsweise im wesentlichen parallel zum Hubmast nach unten gerichteten Teleskopstangen bestehen, welche an ihren unteren Enden mit hakenartigen Ansätzen als Halteansätze für Auflagerschienen versehen sind. Derweil die voluminöse Bauweise dieser Lastgreif-Einrichtung den Einsatz unter engen Raumverhältnissen, beispielsweise direkt in Regalfächern, vereitelt, sind durch die hakenartigen Ansätze Beschädigungen an Verpackungen und Waren nicht auszuschließen, weshalb der Einsatz dieser Lastgreif-Einrichtung auf bestimmte Anwendungsbereiche und Waren eingeschränkt wird, ganz abgesehen von der konstruktiv aufwendigen Bauweise.

Die DE 30 46 027 A1 offenbart einen separat steuerbaren Zusatz-Lastträger zur Aufnahme von Warenlagen, der mit einer Vierfach-Klammervorrichtung mit vier insbesondere jeweils rechtwinklig zueinander angeordneten und vorzugsweise als Sauggreifvorrichtung ausgebildeten Klammerbacken versehen ist, von denen wenigstens einer schwenkbar gelagert ist. Obgleich die kompakte Bauweise dieses Zusatz-Lastträgers bereits eine Be- bzw. Entladung von Regalen bis nahe an einen Zwischenboden erlaubt, müssen die Klammerbacken mit relativ großem Druck beaufschlagt werden, um eine Warenlage aufzunehmen und zu tragen. Dadurch besteht wiederum die Gefahr, daß die äußeren Warenpakete einer Warenlage eingedrückt werden oder die gesamte Warenlage in sich verschoben wird, weshalb dieselbe außer Kontrolle geraten bzw. nicht ohne weiteres wiederaufgenommen werden kann. Zudem erfordert der Einsatz von Sauggreifern äußerst homogene Oberflächen, wie sie bei abzukommissionierenden Warenlagen - beispielsweise von verpackten Lebensmitteln - selten anzutreffen sind, weshalb auch dem Einsatzbereich dieser Einrichtung Grenzen gesetzt sind.

Ausgehend hiervon liegt der Erfindung die Aufgabe zugrunde, eine im konstruktiven Aufbau und in der Wahl der Mittel einfache Lagenaufnahmevorrichtung zu schaffen, die gut überschaubar und betriebssicher arbeitet und jegliche Gefahr der Beschädigung von Waren und Verpackung ausschließt, wobei ein schnelles Umsetzen und Kommissionieren von Warenlagen in wahlweise manuellem oder automatischem Betrieb auch unter engen Raumverhältnissen gewährleistet sein soll.

Die Lösung dieser Aufgabe sieht erfindungsgemäß vor, daß innerhalb der Warenlagen-Zentriergreifeinrichtung ein mit dieser wirkungsgekoppelter Warenlagen-Niederhalter und unterhalb des Deckungsbereiches der Warenlagen-Zentriergreifeinrichtung eine mit dieser wirkungsgekoppelte Warenlagen-Übergabekonsole zur Aufnahme der Warenlage(n) angeordnet ist. Diese äußerst kompakte Bauweise erlaubt einen absolut sicheren Kommissionierbetrieb auch in engen Regallagern mit der Möglichkeit, Warenlagen direkt im Regalfach bis an den Zwischenboden heran zu entnehmen, wobei sich Warenlagen zeitsparend und schnell abkommissionieren lassen und die für die Lagenaufnahme erforderlichen Drücke der Zentriergreifeinrichtung relativ minimal gehalten werden können.

Die technische Maßnahme, gemäß der die Zentriergreifer als zumindest eine Warenlage in deren Länge, Breite und Höhe allumfassende Klammerbleche ausgebildet sind, garantiert, daß der Druck der Zentriergreifer zur Lagenaufnahme gleichmäßig über die gesamte äußere Mantelfläche einer Warenlage verteilt wird und beugt somit Verpackungsbeschädigungen vor.

In Weiterbildung des Erfindungsgedankens wird vorgeschlagen, daß zumindest zwei sich gegenüberliegende Zentriergreifer oder stattdessen zumindest zwei rechtwinklig aneinandergrenzende Zentriergreifer parallelgesteuert sind, was die Lagenerfassung und -aufnahme sowie eine automatisierte Betriebsweise erleichtert.

Gemäß einer anderen Variante der Erfindung sind die Zentriergreifer als verpackungsabhängig austauschbare Wechselgreifer ausgebildet, wodurch der Art und Formgebung sowie dem Material unterschiedlicher Warenverpackungen Rechnung getragen werden kann.

Um nicht nur die absolute Position sondern auch den inhomogenen Aufbau einer Warenlage während des Kommissioniervorganges zu sichern, ist der Warenlagen-Niederhalter innerhalb Deckungsbereiches der Zentriergreifer angeordnet. Hierzu dient auch die besondere Ausgestaltung der Erfindung, gemäß der die der Warenlage zugewandte Seite der Niederhalterplatte zumindest teilweise mit reibungserhöhenden und/oder lagenfixierenden Elementen und/oder Oberflächenbereichen ausgestattet ist.

Dabei hat es sich als vorteilhaft erwiesen, daß die Niederhalterplatte als doppelstegiges Lochblech ausgebildet ist, in dem die reibungserhöhenden und/oder lagenfixierenden Elemente in geometrisch regelmäßiger und/oder unregelmäßiger Formation als lose und höhenverschiebbare, aus dem unteren Lochblech hervorragende Fixierstifte angeordnet sind, wodurch sich eine Warenlage unter Sicherstellung deren Zwischenräume zwischen den einzelnen Warenlagenpaketen absolut verschiebungsfrei erfassen läßt.

Eine einfachere und kostengünstigere Art der Lagenfixierung besteht darin, die Niederhalterplatte mit einem austauschbaren, rauhen Überzug, vorzugsweise Schmirgelpapier, zu versehen.

Eine bevorzugte Variante der Erfindung sieht vor, daß zumindest die die Warenlage tragende obere Seite der Warenlage-Übergabekonsole zumindest teilweise mit einer reibungsvermindernden Oberfläche und/oder mit reibungsvermindernden Elementen ausgestattet ist, die in Fortführung des Erfindungsgedankens als federbelastete Kugeln vorgesehen sind. Diese sinnvolle Ausgestaltung dient dem Zweck, eine Warenlage leicht auf die Warenlagen-Übergabekonsole aufzuschieben und die Warenlagen-Übergabekonsole mit relativ geringem Reibungswiderstand nach dem Absetzen der Warenlage auf dem Kommissionsstapel aus zwei übereinanderliegenden Warenlagen wieder herausziehen zu können, ohne dabei Gefahr zu laufen, die Warenlage insgesamt oder deren einzelne Pakete zu verschieben.

Eine äußerst zweckmäßige Weiterbildung des Erfindungsgedankens besteht darin, daß die Warenlagen-Übergabekonsole zumindest mit einer optischen und/oder optoelektronischen Höhenausrichteinrichtung versehen ist, wobei gemäß einer zusätzlichen Ausgestaltungsvariante die zweite Höhenausrichteinrichtung zur automatischen Höhensteuerung der Warenlagen-Übergabekonsole zumindest mit einer am Staplerfahrzeug angeordneten vertikalen Reflektorleiste in optischer Wirkverbindung steht. Hierdurch läßt sich die gesamte Lagenaufnahmevorrichtung auf einfache Weise in der Höhe sowohl auf die abzukommissionierende Warenlage als auch auf eine Kommissionierpalette bzw. einen darauf befindlichen Warenlagenstapel manuell und/oder automatisch ausrichten, was die Bedienung des Staplerfahrzeuges wesentlich erleichtert.

Eine bevorzugte Ausführungsform der Erfindung zeichnet sich dadurch aus, daß die Warenlagen-Zentriergreifeinrichtung und/oder der Warenlagen-Niederhalter und/oder die Warenlagen-Übergabekonsole manuell und/oder zumindest teilprogrammiert steuerbar sind, wobei sich eine Bauweise als vorteilhaft erwiesen hat, gemäß der der Bewegungsablauf der Warenlagen-Übergabekonsole zumindest teilweise als Nachlaufsteuerung und/oder Vorlaufsteuerung zur Warenlagen-Zentriergreifeinrichtung ausgebildet ist. Ein zumindest teilautomatisierter Bewegungsablauf stellt eine psychische Entlastung des Staplerfahrers insbesondere mit zunehmender Zeitdauer des Kommissionierens dar, der dadurch seine Aufmerksamkeit der eigentlichen Lagenaufnahme und -abgabe zuwenden kann.

Zur weiteren Entlastung des Bedienungsmannes kann zwecks Halb- und/oder Vollautomatisierung der Bewegungsabläufe zur Steuerung der Warenlagen-Übergabekonsole und/oder des Warenlagen-Niederhalters und/oder der Warenlagen-Zentriergreifeinrichtung zumindest eine speicherprogrammierbare Schaltung und/oder ein Mikrocomputer vorgesehen sein, wodurch dem Grad der Automatisierung keinerlei Grenzen gesetzt sind. Allen speziellen Ausbildungen der Erfindung hinsichtlich einer (Teil-)Automatisierung ist eigen, daß dadurch wesentlich geringere Anforderungen an die Bedienungsperson hinsichtlich der Konzentration auf Bewegungsabläufe einzelner Bauelemente bzw. deren Zusammenspiel gestellt werden und sich somit Erschöpfungszustände vermeiden lassen, was letztendlich einer sicheren Betriebsweise des Staplerfahrzeuges auch nach ununterbrochen mehrstündigem Betrieb zugute kommt.

Zwecks Optimierung der Funktionalität sind die Warenlagen-Zentriergreifeinrichtung, der Warenlagen-Niederhalter sowie die Warenlagen-Übergabekonsole gemeinsam an dem höhenbeweglichen Lastträger angeordnet, was nicht nur den konstruktiven Aufbau vereinfacht, sondern auch die Übersichtlichkeit der Bewegungsabläufe erleichtert.

Für bestimmte Einsatzgebiete ist es ausreichend, daß der Lastträger der Lagenaufnahmevorrichtung als Zusatzlastträger über einem weiteren Lastträger an einem gemeinsamen Hubgerüst angeordnet ist. Dieser Aufbau setzt voraus, daß der Lastträger der Lagenaufnahmevorrichtung am gemeinsamen Hubgerüst entsprechend weit nach oben gefahren werden kann, wenn mit dem weiteren Lastträger eine Last bzw. eine Palette über Bodenniveau abgesetzt werden soll.

Zwecks Erhöhung der Bodenfreiheit des Staplerfahrzeuges und einer unbegrenzten Höhenverfahrbarkeit beider Lastträger ist dem Lastträger der Lagenaufnahmevorrichtung ein separates Hubgerüst zugeordnet. Dabei hat sich eine Bauweise als zweckmäßig herausgestellt, bei der das separate Hubgerüst des Lastträgers der Lagenaufnahmevorrichtung in Fahrtrichtung des Staplerfahrzeuges vor oder hinter einem Hubgerüst des weiteren Lastträgers angeordnet ist, wodurch eine hohe Funktionalität des Staplerfahrzeuges gewährleistet ist.

Eine besonders kompakte Bauweise zeichnet sich dadurch aus, daß die beiden Hubgerüste als Seitenhubgerüste ausgebildet sind, wobei eine bauliche Variante vorsieht, daß das Hubgerüst des Lastträgers in einem Querportal des Staplerfahrzeuges angeordnet ist und die Lagenaufnahmevorrichtung die Warenlage außerhalb des Querportals aufnimmt. Hierdurch können die Fahrzeugabmessungen relativ gering gehalten und somit auch enge Regalgänge zwischen zwei Regalzeilen befahren werden, die auch ein vergleichbarer Hubstapler ohne einen weiteren Lastträger mit Lagenaufnahmevorrichtung befahren kann.

Hierzu dient auch die technische Ausgestaltung, gemäß der der weitere Lastträger frontseitig des Staplerfahrzeuges angeordnet und die Lagenaufnahmevorrichtung im wesentlichen innerhalb der seitlichen Fahrzeugkonturen in den Aktionsbereich des weiteren Lastträgers verbringbar ist, wodurch kurze Bewegungsabläufe gewährleistet sind und an den Regalaufbauten für herkömmliche Stapler befahrbarer Lager weder bauliche Änderungen vorgenommen werden müssen, noch staplerbedingt Lagerraum verloren geht.

Weitere vorteilhafte Ausgestaltungen der Erfindung sind in den restlichen Ansprüchen sowie in der nachfolgenden Beschreibung niedergelegt.

Die Erfindung läßt mehrere Ausführungsformen zu. Eine davon ist exemplarisch in der Zeichnung anhand mehrerer Figuren dargestellt. Es zeigt:
- **Fig. 1**: eine schematische Prinzipskizze eines Lagenkommissionierstaplers nach der Erfindung in Seitenansicht,
- **Fig. 2**: eine schematische Draufsicht auf den Lagenkommissionierstapler gemäß Fig. 1 mit ausgefahrener Lagenaufnahmevorrichtung in Lagenaufnahmeposition,
- **Fig. 3**: die gleiche Ansicht wie in Fig. 1 in detaillierter Darstellung mit strichpunktiert angedeutetem Bewegungsablauf einer Lagenaufnahmevorrichtung der Erfindung in Fahrzeuglängsrichtung,
- **Fig. 4**: eine Vorderansicht des Lagenkommissionierstaplers ohne frontseitiges Hubgerüst mit teilgeschnittener Lagenaufnahmevorrichtung im Querportal,
- **Fig. 5**: eine Draufsicht von Fig. 3,
- **Fig. 6**: eine Vorderansicht eines Hubgerüstes mit der Lagenaufnahmevorrichtung,
- **Fig. 7**: eine Seitenansicht von Fig. 6 mit teilgeschnittener Lagenaufnahmevorrichtung gemäß der Schnittlinie AB von Fig. 6,
- **Fig. 8**: einen auszugsweisen Querschnitt durch eine erfindungsgemäße Niederhalterplatte der Lagenaufnahmevorrichtung mit linksseitig verfedert und rechtsseitig unverfedert dargestellten Fixierstiften nach der Erfindung,
- **Fig. 9**: eine Teiluntersicht von Fig. 8,
- **Fig. 10**: eine stark vereinfachte Schemazeichnung der Bewegungsabläufe des Lagenkommissionierstaplers
In den Fig. 1 und 2 ist ein als Lagenkommissioniergerät ausgebildetes Staplerfahrzeug in Seitenportalbauweise schematisch dargestellt. Der Fahrzeugrahmen 1 besteht aus einem in Fahrtrichtung gesehen hinteren Rahmenschenkel 2, einem in Fahrtrichtung gesehen vorderen Rahmenschenkel 3 und einem die beiden Rahmenschenkel 2 und 3 stirnseitig verbindenden Rahmenschenkel 4. Die Rahmenschenkel 2-4 können zur Rahmenversteifung aus Stabilitätsgründen über ein nicht dargestelltes Versteifungsblech oder eine Platte miteinander verbunden sein, wobei das Versteifungsblech vorzugsweise eingeschweißt ist. Die Rahmenschenkel 2-4 bilden gemeinsam ein nach einer Fahrzeugseite hin geöffnetes Querportal 5. Auf dem in Fahrtrichtung gesehen hinteren Rahmenschenkel 2 ist eine Fahrzeug-Bedienzentrale 6 angeordnet, die mit einem Fahrerstand 7 oder stattdessen mit einem Fahrersitz bestückt sein kann und Träger diverser Fahrzeugfunktionsgruppen ist. Letztere können u.a. einen Fahrantrieb, eine Lenkung, eine Arbeitshydraulik, eine Fahrzeugelektrik bzw. -elektronik sowie eine strichpunktiert angedeutete Batterie 8 beinhalten, die gleichzeitig eine Gegengewichtsfunktion erfüllt. Andere bauliche Anordnungen und Aufteilungen dieser Fahrzeugfunktionsgruppen sind denkbar.

Mittig unterhalb der Fahrzeug-Bedienzentrale 6 befindet sich zumindest ein Antriebsrad 9, das manuell durch eine Bedienungsperson und/oder automatisch lenk- und steuerbar ist. Dabei kann die automatische Lenkung durch mechanische, optische oder induktive Führung des Antriebsrades 9, mittels eines Lenkprogrammes oder anhand von Ultraschall- bzw Laserbasis arbeitender Abstandssensoren erfolgen. Im Ausführungsbeispiel verfährt der Lagenkommissionierstapler auf einer durchgehenden induktiven Leitlinie 10; stattdessen kann sich das Fahrzeug auch an einzelnen, in Abständen angeordneten aktiven und/oder passiven Datenträgern ausrichten. Obwohl nicht dargestellt, können beidseitig des Antriebsrades 9 schwenkbare Stützräder angeordnet sein.

Der in Fahrtrichtung gesehen vordere Rahmenschenkel 3 ist in Flachbauweise mit geringer Höhe ausgeführt und beidendig mit zumindest einem Laufrad 11 versehen, das in Abhängigkeit von dem aufzunehmenden Nutzlastgewicht ggf. auch als Zwillingsrad ausgebildet sein kann (Fig. 2). Auf dem bzw. am stirnseitigen Rahmenschenkel 4 des Querportals 5 ist ein Hubgerüst 12 befestigt, das als Einfach- oder Mehrfachhubgerüst ausgebildet sein kann und an dem ein erster Lastträger 13 höhenbeweglich und steuerbar geführt ist.

Auf dem der Portalöffnung abgewandten Ende des vorderen Rahmenschenkels 3 ist in einem Drehpunkt 14 ein als Schwenkrahmen ausgebildetes, freihängendes Hubgerüst 15 angelenkt, das auch als Einfach- oder Mehrfachhubgerüst ausgebildet sein kann und an dem sich - ebenfalls höhenbeweglich und steuerbar - der weitere Lastträger 16 mit einer Lasttragvorrichtung 17 befindet, die im Ausführungsbeispiel als ggf. längsteleskopierbare Lastgabel ausgebildet ist. Das Hubgerüst 15 ist um einen Winkel von zumindest 90° über die der Portalöffnung abgewandte Seite der Fahrzeugkontur hinaus um seinen Drehpunkt 14 verschwenkbar.

Wie in den Fig. 3 und 4 detaillierter dargestellt, ist der erste Lastträger 13 als Hubschlitten ausgebildet. Am Lastträger 12 ist eine Lagenaufnahmevorrichtung 18 befestigt, die mit einer Warenlagen-Übergabekonsole 19, einer Warenlagen-Zentriergreifeinrichtung 20 sowie einem Warenlagen-Niederhalter 21 ausgestattet ist. Hierzu sind beidseitig einer Hubkonsole 22 des ersten Lastträgers (Hubschlitten) 13 in das Querportal 5 hineinragende Teleskopschienen 23 befestigt, in denen auf Rollenzügen 24 quer zur Fahrzeuglängsachse 25 ein Transportschlitten 26 geführt ist, dessen Verfahrbarkeit zur Portalöffnung hin durch nicht näher dargestellte mechanische Anschläge oder eine Schubbegrenzung eines bzw. mehrerer bekannter, und deshalb nicht näher dargestellter Schubzylinder begrenzt ist. An der Unterseite des Transportschlittens 26 und quer zu dessen Bewegungsrichtung sind beidendig Teleskopzüge 27 befestigt, die entlang bzw. parallel der Fahrzeuglängsachse 25 in Fahrtrichtung des Lagenkommissionierstaplers ausfahrbar sind. Auf der der Fahrzeug-Bedienzentrale 6 zugewandten Seite tragen diese Teleskopzüge 27 einen parallel zum hinteren Rahmenschenkel 2 nach unten verlaufenden Rahmen 28, an dessen unterem Ende die Warenlage-Übergabekonsole 19 befestigt ist. Vor dem Rahmen 28 sind an der Unterseite der Teleskopzüge 27 sich in deren Teleskoprichtung erstreckende Mitnahmekonsolen 53 angeordnet. Dadurch ist die Warenlagen-Übergabekonsole 19 mittels des Tranportschlittens 26 quer zur Fahrzeuglängsachse 25 und mittels der Teleskopzüge 27 in Fahrtrichtung über den vorderen Rahmenschenkel 2 hinweg verbringbar.

Ohne die Verfahrbarkeit des Transportschlittens 26 im Querportal 5 zu beeinträchtigen, ist zwischen dessen Seitenwangen mittig der Unterseite der Teleskopschienen 23 und quer zu deren Laufrichtung, d.h. parallel zur Fahrzeuglängsachse 25, ein erster Horizontalhubmast 29 befestigt, dessen Hub in Fahrtrichtung liegt. Der Horizontalhubmast 29 ist Träger eines weiteren, zweiten Horizontalhubmastes 30, der quer zur Bewegungsrichtung des Horizontalhubmastes 29 mittig dessen Unterseite verläuft. An diesem Horizontalhubmast 30 ist die Warenlagen-Zentriergreifeinrichtung 20 fixiert. Die Warenlagen-Zentriergreifeinrichtung 20 ist somit über den zweiten Horizontalhubmast 30 quer zur Fahrzeuglängsachse 25 und über den ersten Horizontalhubmast 29 in Fahrtrichtung über den vorderen Rahmenschenkel 2 hinweg separat verbringbar.

Die Warenlagen-Zentriergreifeinrichtung 20 besteht aus vier rechtwinklig zueinander angeordneten Zentriergreifern 33, die als eine Warenlage 34 in deren Länge und Breite sowie zumindest eine Warenlage 34 oder ggf. auch mehrere Warenlagen 34 in deren Höhe allumfassende Klammerbleche ausgebildet sind. Zur erleichterten Erfassung von Warenlagen 34 sind die unteren horizontalen Kanten der Zentriergreifer 33 geringfügig nach außen abgewinkelt, wodurch sich das Absenken der Zentriergreifer 33 von oben auf die Warenlage 34 vereinfacht. Zumindest einer der Zentriergreifer 33 ist beweglich und steuerbar ausgeführt. Hierzu ist dieser Zentriergreifer 33 an seinem oberen Ende um eine horizontale Drehachse beweglich gelagert und an seinem unteren Ende um einen beliebig wählbaren Winkel, zumindest 10°, nach außen verschwenkbar, damit die Aufnahme und Erfassung von Warenlagen 34 erleichtert wird. Selbstverständlich kann zusätzlich auch ein weiterer oder ggf. sogar alle Zentriergreifer 33 in der zuvor beschriebenen Weise beweglich angeordnet werden. Dabei ist es vorteilhaft, jeweils zwei rechtwinklig aneinandergrenzende oder zwei sich gegenüberliegende Zentriergreifer 33 parallelzusteuern. Im Ausführungsbeispiel der Figuren 3-5 ist der dem ersten Hubgerüst 12 zugewandte, im Querportal 5 hintenliegende Zentriergreifer 33 fest angeordnet, derweil die restlichen Zentriergreifer 33 beweglich ausgeführt sowie die beiden seitlichen Zentriergreifer 33 parallelgesteuert sind.

Gleichzeitig empfiehlt es sich, die Zentriergreifer 33 als Wechselgreifer auszubilden, damit diese in Abhängigkeit von der Oberflächenbeschaffenheit der aufzunehmenden Waren bzw. deren Verpackungen auf einfache Weise ausgetauscht oder ggf. auch durch Einzelgreifer, beispielsweise Sauggreifer, zur Aufnahme einzelner Waren- bzw. Warenpakete mit homogener Oberfläche ersetzt werden können. Zur Arretierung beim Greiferwechsel können dabei mechanische, elektromechanische, hydraulische oder pneumatische Rastmittel bekannter Bauart zur Anwendung kommen, die gleichzeitig auch als Energiekupplung, beispielsweise für die Übertragung der Saugluft usw., dienen.

Innerhalb des durch die Zentriergreifer 33 gebildeten Deckungsbereiches ist der höhenbewegliche Warenlagen-Niederhalter 21 am Tragrahmen 31 aufgehängt. Dieser besteht aus einem handelsüblichen Scherenhubtisch 35 bekannter Bauart, dessen eines Ende der Scheren oben und unten jeweils in fixen Lagerpunkten angelenkt ist und dessen andere Scherenenden über Gleitrollen in Laufschienen beweglich geführt sind. An der Unterseite des Scherenhubtisches 35 ist eine Niederhalterplatte 32 befestigt.

Um Warenlagen 34 mit Stückgütern jeglicher Höhenabmessung - und somit auch relativ dünne - kommissionieren zu können, ist die Niederhalterplatte 32 mittels des Scherenhubtisches 35 direkt bis zur Warenlagen-Übergabekonsole 19 absenkbar, damit jeder Höhenbereich abgedeckt werden kann. Die hierzu erforderliche Absenkbewegung des Scherenhubtisches 35 kann in einfacher Weise durch dessen vom Eigengewicht erzeugte Schwerkraft erfolgen oder auch zusätzlich hydraulisch unterstützt bzw. zwecks schonender Anlage an die Warenlagen-Oberfläche hydraulisch gedämpft werden. Hierzu ist zumindest ein hydraulisches Hub-und/oder Dämpfungselement 36 vorgesehen, das vorzugsweise als bekannter Hubzylinder und/oder Gasdruckfeder ausgebildet und zwischen einem oder beiden Scherenhebeln und dem oberen Tragrahmen 31 bzw. der Niederhalterplatte 32 angeordnet ist. Um in Abhängigkeit von der jeweiligen Beschaffenheit der Warenlagen-Oberfläche einen definierten Anpressdruck der Niederhalterplatte 32 erzielen zu können, hat es sich als vorteilhaft erwiesen, das Hub- und/oder Dämpfungselement 36 steuerbar zu gestalten, dergestalt, daß Hub und/oder Dämpfung regulierbar sind.

Zusätzlich ist der Scherenhubtisch 35 mittels eines separaten Kettentriebes 70 anhebbar, dessen Kette über eine Umlenkrolle 71 an einen am Tragrahmen 31 horizontal fixierten Hubzylinder 72 angelenkt ist.

Gemäß den Figuren 3, 4 und 8 ist die Unterseite der Niederhalterplatte 32 zumindest teilweise mit reibungserhöhenden und/oder lagenfixierenden Elementen 37 ausgestattet, um ein Verschieben einzelner Warenlagenpakete bzw. der gesamten Warenlage 34 beim Aufnehmen und Absetzen derselben zu verhindern. Hierbei können vorzugsweise Fixierstifte 37' oder auch Gummi- und Schaumstoffnoppen bzw. ähnliche Fixiermittel zur Anwendung kommen, die in geometrisch regelmäßiger und/oder unregelmäßiger Formation auf bzw. in der Oberfläche der Niederhalterplatte 32 angeordnet sind. Die gesamte Niederhalterplatte 32 und/oder deren Elemente 37 sind in Abhängigkeit von Material und Art der Warenverpakkung austauschbar. Zur Fixierung der Niederhalterplatte 32 am Scherenhubtisch 35 sind dabei bekannte Verbindungsmittel mechanischer Bauart, wie Schrauben usw., vorgesehen.

Wie aus der detaillierten Schnittdarstellung der Fig. 8 ersichtlich, ist die Niederhalterplatte 32 in einer bevorzugten Ausführungsform als doppelstegiges Lochblech 59 ausgebildet. Beide Lochbleche 60 und 63 des doppelstegigen Lochbleches 59 sind mit fluchtenden Fixierbohrungen 73 versehen, in denen die Fixierstifte 37' lose und höhenverschiebbar angeordnet sind. Gemäß dem Ergebnis umfangreicher Versuchsreihen eignen sich Halbrundrohnieten in besonderer Weise zum Einsatz als Fixierstifte 37', da sie als handelsüblicher Massenartikel nicht nur kostengünstig sind, sondern auch besonders gute Eigenschaften zur Lagenfixierung sowohl von aus Konserven als auch aus Pappkartons bestehenden Warenlagen 34 aufweisen und weil sie leicht in die Lagenzwischenräume zwischen den einzelnen Paketen der Warenlage 34 eingreifen und somit deren Verschiebung verhindern. In Abhängigkeit vom Maß dieser Lagenzwischenräume besteht die Möglichkeit, den Abstand 74 der fluchtenden Fixierbohrungen 73 untereinander größer bzw. kleiner zu gestalten und somit die Fixierstifte 37' in enger oder weiter geometrischer Formation anzuordnen.

Oberhalb des doppelstegigen Lochbleches 59 ist mittels Distanzhülsen 75 und Fixierschrauben 76 eine Distanzplatte 62 angeordnet, deren Abstand 77 zum oberen Lochblech 63 maximal einem Maß 61 entspricht, um das die Fixierstifte 37' aus dem unteren Lochblech 60 hervorragen. Dadurch ist die Höhenverschiebbarkeit der Fixierstifte 37' derart begrenzt, daß diese im angehobenen Zustand i.d.R. noch geringfügig aus dem unteren Lochblech 60 hervorragen. Beim Aufnehmen einer Warenlage 34 fallen die den Freiräumen deckungsgleich gegenüberliegenden Fixierstifte 37' zwischen die einzelnen Warenpakete und sichern somit deren Lage, derweil die restlichen Fixierstifte 37' in Abhängigkeit von dem aus der unteren Lochplatte hervorragenden Längenmaß mehr oder minder direkt auf den Warenpaketen zu liegen kommen und dort im gewünschten Maße einen relativ sanften Anpressdruck erzeugen.

Bei Stückgütern mit starkem Verpackungsmaterial - beispielsweise Konserven, Gläsern oder Festkartons - bietet es sich an, die Fixierstifte 37 gegenüber der Distanzplatte 62 zu verfedern, beispielsweise durch Einlage eines komprimierbaren, elastischen Materials zwischen dem oberen Lochblech 63 und der Distanzplatte 62 oder mittels Druckfedern 64. Der Einsatz letzterer erfordert, das Maß 61 der Länge des aus dem unteren Lochblech 60 hervorragenden Ende der Fixierstifte 37 um das Maß der Federblocklänge 65 zu verringern bzw. den Abstand 77 zwischen dem oberen Lochblech 63 und der Distanzplatte 62 entsprechend zu vergrößern.

Statt der reibungserhöhenden bzw. lagenfixierenden Elemente 37 oder zusätzlich zu deren Unterstützung ist zumindest ein Teilbereich der Niederhalterplatte 32 mit einer reibungserhöhenden Oberflächengestaltung wählbaren Rauheitsgrades und wählbarer Rauheitstiefe versehen. Die gewünschte Rauheit kann durch mechanische Bearbeitung der Oberfläche der Niederhalterplatte 32, beispielsweise mittels Rändeln, Börteln oder Körnen , erzeugt werden. Eine Alternative hierzu besteht darin, die Niederhalterplatte 32 mit einem rauhen, austauschbaren Überzug zu versehen, vorzugsweise mit Schmirgelpapier, dergestalt, wie dies in bekannter Weise bei Hand-Schwingschleifern erfolgt. Ein gummiartiger, reibungshemmender Flächenanstrich bzw. eine entsprechende Kunststoffbeschichtung erfüllt den gleichen Zweck.

Ebenso ist die der aufzunehmenden Warenlage 34 zugewandte Oberfläche der Warenlagen-Übergabekonsole 19 zumindest teilweise mit reibungsvermindernden Elementen 38, beispielsweise federgelagerten Kugeln 38', angetriebenen Bändern oder ähnlichem, versehen, um das Aufschieben einer Warenlage 34 bei deren Übernahme zu erleichtern. Dabei hat es sich als zweckmäßig erwiesen, die reibungsvermindernden Elemente 38 gleichzeitig auch an der Unterseite der Warenlagen-Übergabekonsole 38 anzuordnen bzw. auf diese einwirken zu lassen, wodurch das Ausfahren der Warenlagen-Übergabekonsole 19 aus zwei übereinanderliegenden Warenlagen 34 erleichtert wird.

Alternativ oder zusätzlich kann die Oberfläche der Warenlagen-Übergabekonsole 19 zumindest in Teilbereichen reibungsvermindernd gestaltet sein, beispielsweise mittels Feinpolierung, Teflonüberzug und ähnlichen technischen Maßnahmen.

Zur manuellen und/oder (halb-)automatischen Höhenausrichtung ist die Warenlagen-Übergabekonsole 19 zumindest mit einer, vorzugsweise mit zwei optischen und/oder optoelektronischen Höhenausrichteinrichtungen 39 bzw. 57 ausgestattet. Eine erste Höhenausrichteinrichtung 39 ist an der dem abzukommissionierenden Warenstapel 50 zugewandten Vorderkante der Warenlagen-Übergabekonsole 19 angeordnet und vorzugsweise als optische Visiereinrichtung, beispielsweise in Form eines bekannten Lichttasters, ausgebildet, mittels der dar Bedienungsmann die Warenlagen-Übergabekonsole 19 manuell positionieren und mittels eines vom Lichttaster erzeugten Lichtstrahls visuell auf die Oberkante der unter der abzukommissionierenden Warenlage 34 liegenden Warenlage 34 ausrichten kann. In der in den Fig. 3 und 4 dargestellten Ausführungsform, in denen das Staplerfahrzeug als Lagenkommissionierstapler in Portalbauweise dargestellt ist, ist die die Höhenausrichteinrichtung 39 tragende Vorderkante der Warenlagen-Übergabekonsole 19 der Portalöffnung zugewandt.

Die zweite Höhenausrichteinrichtung 57 ist an der einer Kommissionierpalette 41 zugewandten Vorderkante der Warenlagen-Übergabekonsole 19 angeordnet. Sie ist als Infrarot-Reflexlichtschranke ausgebildet und steht mit einer vertikalen Reflektorleiste 40 in optischer Wirkverbindung, um die Warenlagen-Übergabekonsole 19 in der Höhe automatisch auf die Oberkante der auf dem weiteren Lastträger des Staplerfahrzeuges befindlichen Kommissionierpalette 41 bzw. auf einer auf dieser bereits gestapelte Warenlage 34 auszurichten. Es versteht sich von selbst, daß dieser Ausrichtvorgang als Programmschritt abgelegt und zumindest teilprogrammiert automatisch ablaufen kann, ohne daß der Bedienungsmann eingreifen muß. In der in den Fig. 3 und 4 dargestellten Ausführungsform, in denen das Staplerfahrzeug als Lagenkommissionierstapler in Portalbauweise dargestellt ist, ist die Höhenausrichteinrichtung 57 an der der Staplerfrontseite und dem dort befindlichen weiteren Lastträger 16 mit seiner Lasttragvorrichtung 17 zugewandten Vorderkante der Warenlagen-Übergabekonsole 19 angeordnet, vorzugsweise in dem der Portalöffnung zugewandten Eckbereich. Hierbei ist die mit der Höhenausrichteinrichtung 57 korrespondierende Reflektorleiste 40 am Hubgerüst 15 des weiteren Lastträgers 16 mittig über dessen gesamte Höhe hinweg befestigt.

Als Höhenausrichteinrichtungen 39 und 57 können auch andere handelsübliche optische und/oder optoelektronische Elemente bekannter Bauart zum Einsatz kommen. Zur Minimierung des steuerungstechnischen Aufwandes und der Herstellungskosten besteht auch die Möglichkeit, für beide Ausrichteinrichtungen 39 und 57 eine gemeinsame Lichtquelle vorzusehen, die beide Ausrichtfunktionen wahrzunehmen vermag. Eine derartige Lichtquelle wäre dann im gegeneinander zugewandten Eckbereich der der Portalöffnung zugewandten Vorderkante sowie der der Staplerfrontseite zugewandten Vorderkante der Warenlagen-Übergabekonsole 19 mittig einer gedachten diagonalen Verbindungslinie zwischen den beidseitigen Lichtaustrittsöffnungen zur Höhendetektierung anzuordnen.

Wesentlichstes Bauteil der nicht dargestellten und näher beschriebenen Fahrzeugelektronik ist zumindest eine an für sich bekannte speicherprogrammierbare Steuerung 55, kurz SPS genannt, oder stattdessen alternativ ein Microcomputer, welche(r) in den Fig. 1 und 2 nur schematisch angedeutet ist. In der SPS bzw. dem MC 55 sind die Steuerprogramme für das Lenkverhalten des Lagenkommmissionierstaplers und die Bewegungsabläufe des ersten und weiteren Lastträgers 13 und 16 sowie der Lagenaufnahmevorrichtung 18 mit ihren einzelnen Bauelementen 19-21, 32 und 33 zumindest teilweise gespeichert. Diese können bei Bedarf durch Austausch, Ergänzung usw. jederzeit auf einfache und schnelle Weise geändert werden.

Die Wirkungsweise des erfindungsgemäßen Lagenkommissionierstaplers wird nachfolgend näher beschrieben.

In der Prinzipskizze der Fig. 10 sind die Bewegungsabläufe und Richtungen des Lagenkommissionierstaplers mittels der Bewegungspfeile 42-48 schematisch angedeutet. Bewegungspfeil 42 veranschaulicht das Ausfahren des ersten Lastträgers 13 mit der Lagenaufnahmevorrichtung 18 aus dem Querportal 5 in ihre Lagenaufnahmeposition zur linksseitigen Aufnahme einer Warenlage 34 außerhalb der seitlichen Fahrzeugkontur direkt aus dem Regalfach eines schematisch angedeuteten Regals 58 oder von Warenstapeln 50 freistehender Paletten 51. Die entgegengesetzte Bewegungsrichtung nach Aufnahme einer Warenlage 34 zurück in das Querportal 5 zeigt der Bewegungspfeil 43 an. Das Verbringen der Lagenaufnahmevorrichtung 18 innerhalb der seitlichen Fahrzeugkonturen über den in Fahrtrichtung gesehen vorderen Rahmenschenkel 3 hinweg zwecks Übergabe und Stapelung der Warenlage 34 auf der frontseitigen Kommissionierpalette 41 der Lasttragvorrichtung 17 des weiteren Lastträgers 16, signalisiert der Bewegungspfeil 44, derweil der Bewegungspfeil 45 die umgekehrte Bewegungsrichtung zurück ins Querportal 5 veranschaulicht.

Pfeil 46 deutet das Verschwenken des Hubgerüstes 15 mit dem Lastträger 16 und der an diesem befindlichen Lasttragvorrichtung 17 mit einer darauf gestapelten Kommission um 90° über die der Lagenaufnahmeposition entgegengesetzte Seite der Fahrzeugkontur hinaus an. Die Längsbewegung zum Absetzen der fertig bestückten Kommissionspalette 41 auf der rechten Fahrzeugseite, die mittels der teleskopierbaren Lastgabel der Lasttragvorrichtung 17 oder mittels Längsverfahren des Lagenkommissionierstaplers erfolgen kann, wird durch die Bewegungspfeile 47 angedeutet. Der Bewegungspfeil 48 signalisiert das Rückverschwenken des Hubgerüstes 15 in die Ausgangsstellung der Lasttragvorrichtung 17 innerhalb der Fahrzeugkontur vor dem vorderen Rahmenschenkel 3. In derselben Figur 10 findet sich auf der rechten Seite ein spiegelbildlich abgebildetes Lagenkommissioniergerät, das in entgegengesetzter Fahrtrichtung im Regalgang 52 verfährt.

Das genaue Bewegungsspiel der Lasttragvorrichtung 17 und der Lagenaufnahmevorrichtung 18 sowie das Zusammenwirken deren einzelnen Komponenten 19-21 läßt sich anhand der einzelnen Bewegungsabläufe leicht nachvollziehen.

Vor Beginn des eigentlichen Kommissioniervorganges muß der Lagenkommissionierstapler in eine geeignete Kommissionierposition im Regalgang 52 verbracht werden. Indem man den Lagenkommissionierstapler längsverfährt, wird sein Querportal 5 mit der darin befindlichen Lagenaufnahmevorrichtung 18 deckungsgleich gegenüber der Palette 51 positioniert. Auf dieser Palette 51 sitzt der Warenstapel 50, von dem eine Warenlage 34 abkommissioniert werden soll. In einem ersten Schritt wird die Lagenaufnahmevorrichtung 18 mit dem als Hubschlitten ausgebildeten ersten Lastträger 13 am Hubgerüst 12 so weit hochgefahren, bis die Unterkante der Warenlagen-Übergabekonsole 19 über der obersten Warenlage 34 zu liegen kommt. Nun wird der zweite Horizontalhubmast 30 quer zur Fahrzeuglängsachse 25 aus dem Querportal 5 soweit ausgeschoben, bis sich die daran befestigte Warenlagen-Zentriergreifeinrichtung 20 über der abzukommissionierenden Warenlage 34 befindet. Danach werden die Zentriergreifer 33 der Warenlagen-Zentriergreifeinrichtung 20 durch Verschwenken um ihre obere horizontale Drehachse nach außen aufgeklappt.

Die Warenlagen-Übergabekonsole 19 wird nun zusammen mit der Warenlagen-Zentriergreifeinrichtung 20 durch vertikales Verfahren des ersten Lastträgers 13 am Hubgerüst 12 soweit abgesenkt, bis sich ein visueller Sichtkontakt zwischen der beispielsweise als Lichttaster ausgebildeten Ausrichteinrichtung 39 an der Vorderkante der Warenlagen-Übergabekonsole 19 und der Oberkante der Warenlage 34 herstellen läßt, die unter der abzukommissionierenden Warenlage 34 liegt. Die Oberkante der Warenlagen-Übergabekonsole 19 befindet sich nun auf dem gleichen Höhenniveau wie die Oberkante der von oben gesehen zweiten Warenlage 34 des Warenstapels 50. Die Teleskopschienen 23 erlauben dem Transportschlitten 26 mittels der Rollenzüge 24 eine begrenzte Horizontalverfahrbarkeit von ca. 200 mm. Diese wird nun ausgenutzt, um die am Transportschlitten 26 aufgehängte Warenlagen-Übergabekonsole 19 direkt bis an die Außenseite der von oben gesehen zweiten Warenlage 34, die unter der abzukommissionierenden Warenlage 34 liegt, heranzufahren.

Danach treten die Zentriergreifer 33 in Funktion. Da der dem Hubgerüst 12 zugewandte Zentriergreifer 33 vorzugsweise fest angeordnet ist und deshalb als mechanischer Anschlag fungiert, üben die restlichen drei Zentriergreifer 33 eine zentrierende Funktion auf die Warenlage 34 in bezug auf den feststehenden Zentriergreifer 33 aus und rücken die Warenlage 34 in die vorgesehene Position. Beim Schließvorgang werden die beiden seitlichen, quer zur Fahrzeuglängsachse 25 liegenden Zentriergreifer 33 parallel gesteuert, derweil der dem festen Zentriergreifer 33 gegenüberliegende Zentriergreifer 33 separat gesteuert wird.

In Abhängigkeit von der Stückgutart der aufzunehmenden Warenlage 34 sowie von Art und Material deren Verpackungen besteht nun die Möglichkeit, den Warenlagen-Niederhalter 21 abzusenken, damit die Niederhalterplatte 32 auf der Warenlage 34 zu liegen kommt und - wie bereits zuvor beschrieben - mit ihren reibungserhöhenden und/oder lagenfixierenden Elementen 37, vorzugsweise den Fixierstiften 37 , nicht nur die Lagenposition insgesamt sondern auch die Position deren einzelnen Lagenpakete untereinander während des nachfolgenden Verschiebens der gesamten Warenlage 34 auf die Warenlagen-Übernahmekonsole 19 sichert (Fig. 4).

Zum eigentlichen Abziehen der abzukommissionierenden Warenlage 34 vom Warenstapel 50 und deren Aufschieben auf die davorstehende Warenlage-Übergabekonsole 19 wird der zweite Horizontalhubmast 30 quer zur Fahrzeuglängsachse 25 wieder ins Querportal 5 eingeschoben. Damit der anfängliche Zusatzschub der Warenlagen-Übergabekonsole 19 von 200 mm wieder ausgeglichen wird, werden die Warenlage-Übergabekonsole 19 mit der aufliegenden Warenlage 34 und die Warenlagen-Zentriergreifeinrichtung 20 beim Wiedereinschieben des zweiten Horizontalhubmastes 30 auf den letzten 200 mm gemeinsam zurückgezogen. Hierzu wird ein am zweiten Horizontalhubmast 30 befindlicher, jedoch nicht näher dargestellter Rampenschalter bekannter Bauart bei einem Resthub von 200 mm kontaktiert und über eine Synchronsteuerung die gleichzeitige Mitnahme des Transportschlittens 26 bis zu dem Anschlag 54 bewirkt. Die Mitnahme des Transportschlittens 26 auf den restlichen 200 mm kann alternativ auch mittels mechanischer Anschläge erfolgen.

Die Lagenaufnahmevorrichtung 18 befindet sich vom Steuerungsablauf her gesehen nunmehr an der Schnittstelle zwischen manueller und automatischer Steuerung. Derweil die zuvor geschilderten Bewegungsabläufe vorzugsweise manuell gesteuert werden, sind die nachfolgenden Bewegungsschritte in der speicherprogrammierbaren Schaltung 55 bzw. alternativ in dem MC abgespeichert und unterliegen somit einer automatischen Steuerung, die vom Bedienungsmann mittels Steuerbefehl ausgelöst werden kann.

Nach dieser Befehlsauslösung verschiebt sich die Lagenaufnahmevorrichtung 18 mit der Warenlagen-Übergabekonsole 19 und der Warenlagen-Zentriergreifeinrichtung 20 sowie dem Warenlagen-Niederhalter 21 in Fahrtrichtung entlang der Fahrzeuglängsachse 25 über den vorderen Rahmenschenkel 2 des Querportals 5 hinweg über die Lasttragvorrichtung 17, auf der sich die leere Kommissionierpalette 41 befindet. Dabei wird die Warenlagen-Zentriergreifeinrichtung 20 über die Mitnahmekonsolen 53 von der Warenlagen-Übergabekonsole 19 beim Ausfahren der Teleskopzüge 27 automatisch mitgenommen, so daß die nicht dargestellten und näher beschriebenen Hubzylinder der Warenlagen-Zentriergreifeinrichtung 20 drucklos bleiben können.

Gemäß dem abgespeicherten Programmablauf wird die Warenlagen-Übergabekonsole 19 mit der darauf befindlichen Warenlage 34 zusammen mit der Warenlagen-Zentriergreifeinrichtung 20 auf die Kommissionierpalette 41 abgesenkt. Dabei wird die Absenktiefe anhand der vertikalen Reflektorleiste 40 gesteuert, die automatisch mit der beispielsweise als Reflexlichtschranke ausgebildeten Höhenausrichteinrichtung 57 an der der Staplerfrontseite zugewandten Vorderkante der Warenlagen-Übergabekonsole 19 diagonal in optischer Wirkverbindung steht. Nachdem nun die Warenlagen-Übergabekonsole 19 zusammen mit der darauf befindlichen Warenlage 34 auf der Kommissionierpalette 41 aufliegt, wird die Warenlagen-Übergabekonsole 19 durch Einfahren der Teleskopzüge 27 entgegengesetzt der Fahrtrichtung zwischen den aufeinanderliegenden Warenlagen 34 wieder in ihre Ausgangsstellung ins Querportal 5 zurückgezogen, wodurch sich die oberste Warenlage 34 endgültig auf die darunterliegende absetzt.

Dabei müssen einerseits der bzw. die nicht näher dargestellten und beschriebenen Hubzylinder für die Auslösung der Schwenkbewegung der Zentriergreifer 33 druckbeaufschlagt sein, damit diese geschlossen bleiben und die Warenlage 34 mit den sie umfassenden Zentriergreifern 33 über der Kommissionierpalette 41 stehenbleibt. Andererseits muß insbesondere auch das Hubelement 36 druckbeaufschlagt bleiben, damit der Scherenhubtisch 35 die Niederhalterplatte 32 mit ihren Fixierstiften 37 gegen die Warenlage drückt, damit sich beim Zurückziehen der Warenlagen-Übergabekonsole 19 die Warenlage 34 nicht in sich verschiebt.

Im Anschluß daran werden die Zentriergreifer 33 nach außen verschwenkt und die Warenlagen-Zentriergreifeinrichtung 20 mit dem Warenlagen-Niederhalter 21 über eine aufwärts gerichtete Vertikal-Bewegung des ersten Lastträgers 13 angehoben. Danach wird die Warenlagen-Zentriergreifeinrichtung 20 mittels des ersten Horizontalhubmastes 29 über den vorderen Rahmenschenkel 2 hinweg ebenfalls in ihre Ausgangsstellung ins Querportal 5 eingefahren. Da dieser Bewegungsablauf auch automatisiert werden kann, bietet es sich zwecks Zeitersparnis an, die horizontale Aufwärts- der vertikalen Rückwärtsbewegung der Warenlagen-Zentriergreifeinrichtung 20 zu einer daraus resultierenden Diagonalbewegung zu überlagern und die hierzu erforderlichen Schritte im Programmablauf abzuspeichern. Der Einsatz einer derartigen Programmsteuerung setzt dann voraus, daß beim Auslösen der resultierenden Diagonalbewegung der Warenlagen-Zentriergreifeinrichtung 20 die in Fahrtrichtung gesehen frontseitigen Zentriergreifer 33 automatisch geöffnet werden, wobei ein Öffnen weiterer Zentriergreifer 33 im Prinzip überflüssig ist.

Der Lagenkommissionierstapler ist nun frei, andere Warenlagen vom selben oder einer oder mehreren anderen Paletten 51 abzukommissionieren. Nachdem die fertige Kommission auf der Kommissionierpalette 41 komplettiert ist, geht der Lagenkommissionierstapler wieder zu einer manuellen Steuerung über, um die fertig bestückte Kommissionierpalette 41 auf dem Boden abzusetzen und eine leere aufzunehmen.

Hierzu wird das als Schwenkrahmen ausgebildete, freihängende Hubgerüst 15 um seinen Drehpunkt 14 um 90° auf die der Lagenaufnahmeposition entgegengesetzte Seite der Fahrzeugkontur nach außen verschwenkt. Danach wird mittels des aus Staplerfahrzeugen hinreichend bekannten Initialhubes die Kommissionierpalette 41 bis auf Bodenniveau abgesenkt. Der Lagenkommissionierstapler wird nun um ca. 2 m zurückgefahren, damit die Lasttragvorrichtung 17 von der Kommissionierpalette 41 freikommt. Bei Einsatz einer längsteleskopierbaren Lastgabel als Lasttragvorrichtung 17 ist es auch möglich, den Kommissionierstapler an seinem Standort zu belassen und die Kommissionierpalette 41 mittels Ausschieben der Teleskopgabeln auf dem Boden abzusetzen.

Bauartbedingt kann die Aufnahme einer neuen Kommissionierpalette 41 auf verschiedene Weise erfolgen. Eine erste diesbezügliche Möglichkeit besteht darin, den bereits ausgeschwenkten weiteren Lastträger mittels des Initialhubes wieder um ca. 200 mm anzuheben und den Lagenkommissionierstapler in Längsrichtung rückwärts über eine freie Kommissionierpalette 41 zu verfahren, die dann nach Absenken des Lastträgers 16 entweder mittels einer Fahrzeugbewegung oder einer Längsteleskopierung der Lastgabeln des weiteren Lastträgers 16 neu aufgenommen werden kann. Danach wird das Hubgerüst 15 wieder um 90° zurückgeschwenkt, so daß die Lasttragvorrichtung 17 in ihrer Ausgangsstellung vor dem vorderen Rahmenschenkel 3 zu liegen kommt.

Bei Ausbildung der Lasttragvorrichtung 17 des weiteren Lastträgers 16 als längsteleskopierbare Lastgabeln bietet sich eine seitliche Aufnahme einer Kommissionierpalette 41 auf der Seite des Querportals 5 an, wodurch das Verschwenken des Hubgerüstes 15 entfallen kann.

Eine weitere Alternative besteht darin, die Lagenaufnahmevorrichtung zum Ergreifen einer neuen Kommissionierpalette 41 zu benutzen und diese hernach auf der frontseitigen Lasttragvorrichtung 17 des weiteren Lastträgers 16 abzusetzen. Sobald der Lagenkommissionierstapler eine neue Kommissionierpalette 41 aufgenommen hat, kann der Kommissioniervorgang von neuem beginnen.

Die Erfindung ist natürlich keinesfalls auf das in den Figuren dargestellte und in der Beschreibung niedergelegte Ausführungsbeispiel beschränkt. Es versteht sich von selbst, daß sowohl zahlreiche bauliche und funktionelle Abwandlungen in der Betriebsweise des Lagenkommissionierstaplers als auch konstruktive Ausgestaltungen im abgesteckten Rahmen der Erfindung liegen. So ist es z. B. denkbar, eines oder beide der Hubgerüste 12 bzw. 15 quer zur Fahrzeuglängsachse 25 anzuordnen, wobei in diesem Fall einer oder beide der Lastträger 13 bzw. 16 in oder entgegengesetzt der Fahrtrichtung angeordnet werden können. Andere konstruktive Ausbildungen und bauliche Anordnungen der beiden Hubgerüste 12, 15 sowie deren Lastträger 13 und 16 verstehen sich von selbst, sofern sie der angestrebten Funktion des Lagenkommissionierens zweckdienlich sind.

Ebenso ist es im Rahmen des Fachmännischen möglich, in Fahrtrichtung vor dem vorderen Rahmenschenkel 3 und parallel mit Abstand zu diesem einen weiteren Rahmenschenkel anzuordnen, der zusammen mit dem vorderen Rahmenschenkel 3 ein weiteres, den weiteren Lastträger 16 aufnehmendes Portal bilden würde, wobei die links- oder rechtsseitige Ausrichtung dieses Portals den jeweiligen Einsatzverhältnissen vorbehalten bliebe. Stattdessen besteht auch die Möglichkeit, den ersten Lastträger 13 mit der Lagenaufnahmevorrichtung 18 an einem aus dem Querportal 5 ausfahrbaren Schubmast zu installieren. Die konstruktiven Änderungen schließen natürlich auch den Einsatz zahlreicher alternativer Ausführungsformen der beiden Lastträger 13 und 16 ein, beispielsweise deren Ausbildung als Seitenschubgerät, schwenkbares Seitenschubgerät, Seitenschieber, quer- und längsteleskopierbare Lastgabeln und ähnlichem. Schließlich liegt auch der Einsatz einer automatischen, vollprogrammierten Steuerung des gesamten Lagenkommissionierstaplers im Bereich des möglichen, ebenso wie dessen gesamte manuelle Steuerung von Hand, was verständlicherweise auch das Lenkverhalten einbezieht.

## Patentansprüche

1. An einem höhenbeweglichen Lastträger (13) angeordnete Lagenaufnahmevorrichtung (18) für ein Staplerfahrzeug mit einer Warenlagen-Zentriergreifeinrichtung (20), die mit vier rechtwinklig zueinander angeordneten, eine Warenlage erfassenden Zentriergreifern (33) ausgestattet ist, von denen zumindest ein Zentriergreifer steuerbar und um eine obere horizontale Drehachse verschwenkbar ist,
**dadurch gekennzeichnet**,
daß innerhalb der Warenlagen-Zentriergreifeinrichtung (20) ein mit dieser wirkungsgekoppelter Warenlagen-Niederhalter (21) und unterhalb des Deckungsbereiches der Warenlagen-Zentriergreifeinrichtung (20) eine mit dieser wirkungsgekoppelte Warenlagen-Übergabekonsole (19) zur Aufnahme der Warenlage(n) angeordnet ist.

2. Lagenaufnahmevorrichtung nach Anspruch 1 und/oder 2,
**dadurch gekennzeichnet**,
daß die Zentriergreifer (33) als zumindest eine Warenlage (34) in deren Länge, Breite und Höhe allumfassende Klammerbleche ausgebildet sind.

3. Lagenaufnahmevorrichtung nach einem oder mehreren der vorangehenden Ansprüche,
**dadurch gekennzeichnet**,
daß zumindest zwei sich gegenüberliegende Zentriergreifer (33) parallelgesteuert sind.

4. Lagenaufnahmevorrichtung nach einem oder mehreren der vorangehenden Ansprüche,
**dadurch gekennzeichnet,**
daß zumindest zwei rechtwinklig aneinandergrenzende Zentriergreifer (33) parallelgesteuert sind.

5. Lagenaufnahmevorrichtung nach Anspruch 1,
**dadurch gekennzeichnet**,
daß die Zentriergreifer (33) als verpackungsabhängig austauschbare Wechselgreifer ausgebildet sind.

6. Lagenaufnahmevorrichtung nach Anspruch 5,
**dadurch gekennzeichnet**,
daß zur Arretierung beim Wechsel der Zentriergreifer (33) mechanische und/oder elektromechanische und/oder hydraulische und/oder pneumatische Rastmittel vorgesehen sind, von denen zumindest eines als Energiekupplung ausgebildet ist.

7. Lagenaufnahmevorrichtung nach Anspruch 5 und/oder 6,
**dadurch gekennzeichnet**,
daß die Zentiergreifer (33) als Sauggreifer und die Energiekupplung als Saugluftanschluß ausgebildet sind.

8. Lagenaufnahmevorrichtung nach einem oder mehreren der vorangehenden Ansprüche,
**dadurch gekennzeichnet**,
daß der Warenlagen-Niederhalter (21) innerhalb des Deckungsbereiches der Zentriergreifer (33) angeordnet ist.

9. Lagenaufnahmevorrichtung nach Anspruch 8,
**dadurch gekennzeichnet**,
daß die Zentriergreifer (33) und der Warenlagen-Niederhalter (21) zusammen an einem gemeinsamen Tragrahmen (31) befestigt sind.

10. Lagenaufnahmevorrichtung nach einem oder mehreren der vorangehenden Ansprüche,
**dadurch gekennzeichnet**,
daß der Warenlagen-Niederhalter (21) höhenbeweglich ausgebildet und zumindest in einer Richtung steuerbar ist.

11. Lagenaufnahmevorrichtung nach einem oder mehreren der vorangehenden Ansprüche,
**dadurch gekennzeichnet**,
daß das Absenken des Warenlagen-Niederhalters (21) durch vom Eigengewicht erzeugte Schwerkraft erfolgt.

12. Lagenaufnahmevorrichtung nach einem oder mehreren der vorangehenden Ansprüche,
**dadurch gekennzeichnet**,
daß zum Absenken und/oder Anheben des Warenlagen-Niederhalters (21) zumindest ein zusätzliches Hub- und/oder Dämpfungselement (36) vorgesehen ist.

13. Lagenaufnahmevorrichtung nach einem oder mehreren der vorangehenden Ansprüche,
**dadurch gekennzeichnet**,
daß als Warenlagen-Niederhalter (21) ein Scherenhubtisch (35) vorgesehen ist, der mit einer Niederhalterplatte (32) bestückt ist.

14. Lagenaufnahmevorrichtung nach einem oder mehreren der vorangehenden Ansprüche,
**dadurch gekennzeichnet**,
daß die der Warenlage (34) zugewandte Seite der Niederhalterplatte (32) zumindest teilweise mit reibungserhöhenden und/oder lagenfixierenden Elementen (37) und/oder Oberflächenbereichen ausgestattet ist.

15. Lagenaufnahmevorrichtung nach einem oder mehreren der vorangehenden Ansprüche,
**dadurch gekennzeichnet**,
daß die Niederhalterplatte (32) und/oder die reibungserhöhenden und/oder lagenfixierenden Elemente (37) verpackungsabhängig austauschbar sind.

16. Lagenaufnahmevorrichtung nach einem oder mehreren der vorangehenden Ansprüche,
**dadurch gekennzeichnet**,
daß die Niederhalterplatte (32) als doppelstegiges Lochblech (59) ausgebildet ist, in dem die reibungserhöhenden und/oder lagenfixierenden Elemente (37) in geometrisch regelmäßiger und/oder unregelmäßiger Formation als lose und höhenverschiebbare, aus dem unteren Lochblech (60) hervorragende Fixierstifte (37') angeordnet sind.

17. Lagenaufnahmevorrichtung nach einem oder mehreren der vorangehenden Ansprüche,
**dadurch gekennzeichnet**,
daß das Maß der Höhenverschiebbarkeit (67) der Fixierstifte (37') maximal dem Maß (61) entspricht, um das diese aus dem unteren Lochblech (60) hervorragen.

18. Lagenaufnahmevorrichtung nach einem oder mehreren der vorangehenden Ansprüche,
**dadurch gekennzeichnet**,
daß oberhalb des doppelstegigen Lochbleches (59) im Abstand des Maßes (61) zum oberen Lochblech (63) eine die Höhenverschiebung der Fixierstifte (37') begrenzende Distanzplatte (62) angeordnet ist.

19. Lagenaufnahmevorrichtung nach einem oder mehreren der vorangehenden Ansprüche,
**dadurch gekennzeichnet**,
daß die Fixierstifte (37') gegenüber der Distanzplatte (62) verfedert sind, vorzugsweise mittels Druckfedern (64), wobei das aus dem unteren Lochblech (60) hervorragende Ende der Fixierstifte (37') um das Maß der Federblocklänge (65) verringert oder der Abstand zwischen der Distanzplatte (62) und dem oberen Lochblech (63) entsprechend vergrößert ist.

20. Lagenaufnahmevorrichtung nach einem oder mehreren der vorangehenden Ansprüche,
**dadurch gekennzeichnet**,
daß die Fixierstifte (37') aus Metall und/oder aus Kunststoff hergestellt sind.

21. Lagenaufnahmevorrichtung nach einem oder mehreren der vorangehenden Ansprüche,
**dadurch gekennzeichnet**,
daß die Fixierstifte (37') als Halbrundrohnieten ausgebildet sind.

22. Lagenaufnahmevorrichtung nach einem oder mehreren der vorangehenden Ansprüche,
**dadurch gekennzeichnet**,
daß die reibungserhöhenden und/oder lagenfixierenden Elemente (37) als erhöhte Gummi-und/oder Schaumstoffnoppen bzw. -kegelspitzen wabenartiger Anordnung ausgebildet sind.

23. Lagenaufnahmevorrichtung nach einem oder mehreren der vorangehenden Ansprüche,
**dadurch gekennzeichnet**,
daß die reibungserhöhende und/oder lagenfixierende Oberfläche der Niederhalterplatte (32) eine rauhe Struktur beliebig wählbaren Rauheitsgrades und Rauheitstiefe aufweist.

24. Lagenaufnahmevorrichtung nach einem oder mehreren der vorangehenden Ansprüche,
**dadurch gekennzeichnet**,
daß die Niederhalterplatte (32) mit einem austauschbaren, rauhen Überzug, vorzugsweise Schmirgelpapier, versehen ist.

25. Lagenaufnahmevorrichtung nach einem oder mehreren der vorangehenden Ansprüche,
**dadurch gekennzeichnet**,
daß die reibungserhöhende und/oder lagenfixierende Oberfläche des Warenlagen-Niederhalters (32) gerändelt und/oder gebörtelt und/oder gekörnt ist.

26. Lagenaufnahmevorrichtung nach einem oder mehreren der vorangehenden Ansprüche,
**dadurch gekennzeichnet**,
daß zumindest die die Warenlage (34) tragende obere Seite der Warenlagen-Übergabekonsole (19) zumindest teilweise mit einer reibungsvermindernden Oberfläche und/oder mit reibungsvermindernden Elementen (38) ausgestattet ist.

27. Lagenaufnahmevorrichtung nach einem oder mehreren der vorangehenden Ansprüche,
**dadurch gekennzeichnet**,
daß als reibungsvermindernde Elemente (38) federbelastete Kugeln (38') vorgesehen sind.

28. Lagenaufnahmevorrichtung nach einem oder mehreren der vorangehenden Ansprüche,
**dadurch gekennzeichnet**,
daß als reibungsvermindernde Elemente (38) zumindest in einer Richtung antreibbare Bänder vorgesehen sind.

29. Lagenaufnahmevorrichtung nach einem oder mehreren der vorangehenden Ansprüche,
**dadurch gekennzeichnet**,
daß die Warenlagen-Übergabekonsole (19) mit einem reibungsvermindernden Kunststoffüberzug harter Oberfläche, beispielsweise Teflon, versehen ist.

30. Lagenaufnahmevorrichtung nach einem oder mehreren der vorangehenden Ansprüche,
**dadurch gekennzeichnet**,
daß die reibungsvermindernde Oberfläche poliert und/oder feingeschliffen ist.

31. Lagenaufnahmevorrichtung nach einem oder mehreren der vorangehenden Ansprüche,
**dadurch gekennzeichnet**,
daß die Lagenaufnahmevorrichtung (18) manuell und/oder automatisch höhensteuerbar ist.

32. Lagenaufnahmevorrichtung nach einem oder mehreren der vorangehenden Ansprüche,
**dadurch gekennzeichnet**,
daß die Warenlagen-Übergabekonsole (19) zumindest mit einer optischen und/oder optoelektronischen Höhenausrichteinrichtung (39 bzw. 57) versehen ist.

33. Lagenaufnahmevorrichtung nach einem oder mehreren der vorangehenden Ansprüche,
**dadurch gekennzeichnet**,
daß eine erste Höhenausrichteinrichtung (37) an der einem abzukommissionierenden Warenstapel (50) zugewandten Vorderkante und eine zweite Höhenausrichteinrichtung (57) an der einer Kommissionierpalette (41) zugewandten Vorderkante der Warenlagen-Übergabekonsole (19) angeordnet ist.

34. Lagenaufnahmevorrichtung nach einem oder mehreren der vorangehenden Ansprüche,
**dadurch gekennzeichnet**,
daß die erste Höhenausrichteinrichtung (37) als optische Visiereinrichtung vorzugsweise als visueller Lichttaster, zur manuellen Höhenausrichtung der Warenlagen-Übergabekonsole (19) an der Oberkante einer unter der abzukommissionierenden Warenlage (34) liegenden Warenlage (34) ausgebildet ist.

35. Lagenaufnahmevorrichtung nach einem oder mehreren der vorangehenden Ansprüche,
**dadurch gekennzeichnet**,
daß eine zweite Höhenausrichteinrichtung (57) als vorzugsweise auf Infrarotbasis arbeitende Reflexlichtschranke zur automatischen Höhensteuerung der Warenlagen-Übergabekonsole (19) an der Oberkante der Kommissionierpalette (41) oder darauf befindlicher Warenlagen (34) ausgebildet ist.

36. Lagenaufnahmevorrichtung nach einem oder mehreren der vorangehenden Ansprüche,
**dadurch gekennzeichnet**,
daß die zweite Höhenausrichteinrichtung (57) zur automatischen Höhensteuerung der Warenlagen-Übergabekonsole (19) zumindest mit einer am Staplerfahrzeug angeordneten vertikalen Reflektorleiste (40) in optischer Wirkverbindung steht.

37. Lagenaufnahmevorrichtung nach einem oder mehreren der vorangehenden Ansprüche,
**dadurch gekennzeichnet**,
daß die Warenlagen-Zentriergreifeinrichtung (20) und/oder der Warenlagen-Niederhalter (21) und/oder die Warenlagen-Übergabekonsole (19) manuell und/oder zumindest teilprogrammiert steuerbar sind.

38. Lagenaufnahmevorrichtung nach einem oder mehreren der vorangehenden Ansprüche,
**dadurch gekennzeichnet**,
daß die Warenlagen-Zentriergreifeinrichtung (20) und/oder der Warenlagen-Niederhalter (21) und/oder die Warenlagen-Übergabekonsole (19) separat und/oder zumindest teilweise bewegungskoordiniert steuerbar sind.

39. Lagenaufnahmevorrichtung nach einem oder mehreren der vorangehenden Ansprüche,
**dadurch gekennzeichnet**,
daß die Warenlagen-Zentriergreifeinrichtung (20), der Warenlagen-Niederhalter (21) sowie die Warenlagen-Übergabekonsole (19) jeweils mit einem eigenen Antrieb ausgestattet sind.

40. Lagenaufnahmevorrichtung nach einem oder mehreren der vorangehenden Ansprüche,
**dadurch gekennzeichnet**,
daß der Bewegungsablauf der Warenlagen-Übergabekonsole (19) zumindest teilweise als Nachlaufsteuerung und/oder Vorlaufsteuerung zur Warenlagen-Zentriereinrichtung (20) ausgebildet ist.

41. Lagenaufnahmevorrichtung nach einem oder mehreren der vorangehenden Ansprüche,
**dadurch gekennzeichnet**,
daß zur Steuerung der Warenlagen-Übergabekonsole (19) und/oder des Warenlagen-Niederhalters (21) und/oder der Warenlagen-Zentriergreifeinrichtung (20) zumindest eine speicherprogrammierbare Schaltung und/oder ein Mikrocomputer (55) vorgesehen ist.

42. Lagenaufnahmevorrichtung nach Anspruch 1,
**dadurch gekennzeichnet**,
daß die Warenlagen-Zentriergreifeinrichtung (20), der Warenlagen-Niederhalter (21) sowie die Warenlagen-Übergabekonsole (19) gemeinsam an dem höhenbeweglichen Lastträger (13) angeordnet sind.

43. Lagenaufnahmevorrichtung nach einem oder mehreren der vorangehenden Ansprüche,
**dadurch gekennzeichnet**,
daß die Warenlagen-Zentriergreifeinrichtung (20) zusammen mit dem Warenlagen-Niederhalter (21) und die Warenlagen-Übergabekonsole (19) längs- und querverfahrbar, vorzugsweise teleskopierbar, sind.

44. Lagenaufnahmevorrichtung nach einem oder mehreren der vorangehenden Ansprüche,
**dadurch gekennzeichnet**,
daß die Warenlagen-Zentriergreifeinrichtung (20) an einem unteren, von zwei sich rechtwinklig überkreuzenden Horizontalhubmasten (29,30) fixiert ist, wobei der obere Horizontalhubmast (29) in Richtung der Fahrzeuglängsachse (25) an einem Transportschlitten (26) quer zu dessen Laufrichtung angeordnet ist.

45. Lagenaufnahmevorrichtung nach einem oder mehreren der vorangehenden Ansprüche,
**dadurch gekennzeichnet**,
daß die Warenlagen-Übergabekonsole (19) an einem, am Transportschlitten (26) in Richtung der Fahrzeuglängsachse (25) angeordneten Teleskopzug (27) fixiert ist.

46. Lagenaufnahmevorrichtung nach einem oder mehreren der vorangehenden Ansprüche,
**dadurch gekennzeichnet**,
daß der Transportschlitten (26) auf am Lastträger (13) quer zur Fahrzeuglängsachse (25) befestigten Teleskopschienen (23) verfahrbar ist.

47. Lagenaufnahmevorrichtung nach einem oder mehreren der vorangehenden Ansprüche,
**dadurch gekennzeichnet**,
daß der Lastträger (13) der Lagenaufnahmevorrichtung (18) als Zusatzlastträger über einem weiteren Lastträger (16) an einem gemeinsamen Hubgerüst angeordnet ist.

48. Lagenaufnahmevorrichtung nach einem oder mehreren der vorangehenden Ansprüche,
**dadurch gekennzeichnet**,
daß dem Lastträger (13) der Lagenaufnahmevorrichtung (18) ein separates Hubgerüst (12) zugeordnet ist.

49. Lagenaufnahmevorrichtung nach einem oder mehreren der vorangehenden Ansprüche,
**dadurch gekennzeichnet**,
daß das separate Hubgerüst (12) des Lastträgers (13) der Lagenaufnahmevorrichtung (18) in Fahrtrichtung des Staplerfahrzeuges vor oder hinter einem Hubgerüst (15) des weiteren Lastträgers (16) angeordnet ist.

50. Lagenaufnahmevorrichtung nach einem oder mehreren der vorangehenden Ansprüche,
**dadurch gekennzeichnet**,
daß die beiden Hubgerüste (12, 15) als Seitenhubgerüste ausgebildet sind.

51. Lagenaufnahmevorrichtung nach einem oder mehreren der vorangehenden Ansprüche,
**dadurch gekennzeichnet**,
daß beide Hubgerüste (12, 15) quer zur Fahrzeuglängsachse (25) angeordnet sind.

52. Lagenaufnahmevorrichtung nach einem oder mehreren der vorangehenden Ansprüche,
**dadurch gekennzeichnet**,
daß eines der beiden Hubgerüste (12 o. 15) als Seitenhubgerüst ausgebildet und das andere Hubgerüst (12 o. 15) quer zur Fahrzeuglängsachse (25) angeordnet ist.

53. Lagenaufnahmevorrichtung nach einem oder mehreren der vorangehenden Ansprüche,
**dadurch gekennzeichnet**,
daß das Hubgerüst (12) des Lastträgers (13) in einem Querportal (5) des Staplerfahrzeuges angeordnet ist und die Lagenaufnahmevorrichtung (18) die Warenlage (34) außerhalb des Querportals (5) aufnimmt.

54. Lagenaufnahmevorrichtung nach einem oder mehreren der vorangehenden Ansprüche,
**dadurch gekennzeichnet**,
daß der weitere Lastträger (16) frontseitig des Staplerfahrzeuges angeordnet und die Lagenaufnahmevorrichtung (18) im wesentlichen innerhalb der seitlichen Fahrzeugkonturen in den Aktionsbereich des weiteren Lastträgers (16) verbringbar ist.

## Claims

1. Layer picking device (18) disposed on a lifting load carrier (13) for a lift truck with a goods layer centering and gripping device (20) which is equipped with four centering grippers (33) which are disposed at right-angles to one another and grip a layer of goods and at least one centering gripper of which is controllable and pivotable about an upper horizontal pivot axis, characterised in that inside the goods layer centering and gripping device (20) there is a goods layer hold-down device (21) which is coupled operatively with the latter and under the area of alignment of the goods layer centering and gripping device (20) there is a goods layer transfer table (19) which is coupled operatively with the latter to pick up the layer(s) of goods.

2. Layer picking device according to claim 1 and/or 2, characterised in that the centering grippers (33) are embodied as clamping plates completely embracing at least one layer of goods (34) over its length, width and height.

3. Layer picking device according to one or more of the preceding claims, characterised in that at least two centering grippers (33) lying opposite one another are controlled in parallel.

4. Layer picking device according to one or more of the preceding claims, characterised in that at least two centering grippers (33) adjacent to one another at right-angles are controlled in parallel.

5. Layer picking device according to claim 1, characterised in that the centering grippers (33) are embodied as changeable grippers which can be changed according to the packaging.

6. Layer picking device according to claim 5, characterised in that for immobilisation when changing the centering grippers (33) mechanical and/or electromechanical and/or hydraulic and/or pneumatic locking means are provided at least one of which is embodied as a power coupling.

7. Layer picking device according to claim 5 and/or 6, characterised in that the centering grippers (33) are embodied as suction grippers and the power coupling is embodied as a vacuum connection.

8. Layer picking device according to one or more of the preceding claims, characterised in that the goods layer hold-down device (21) is disposed inside the area of alignment of the centering grippers (33).

9. Layer picking device according to claim 8, characterised in that the centering grippers (33) and the goods layer hold-down device (21) are secured together on a common supporting frame (31).

10. Layer picking device according to one or more of the preceding claims, characterised in that the goods layer hold-down device (21) is embodied so that it can move vertically and is controllable in at least one direction.

11. Layer picking device according to one or more of the preceding claims, characterised in that the goods layer hold-down device (21) is lowered by the gravity produced by its own weight.

12. Layer picking device according to one or more of the preceding claims, characterised in that at least one additional lifting and/or damping element (36) is provided for lowering and/or lifting the goods layer hold-down device (21).

13. Layer picking device according to one or more of the preceding claims, characterised in that the goods layer hold-down device (21) is embodied as a scissor lifting table (35) which is equipped with a hold-down plate (32).

14. Layer picking device according to one or more of the preceding claims, characterised in that the side of the hold-down plate (32) facing the layer of goods (34) is equipped at least in part with friction-increasing and/or position-fixing elements (37) and/or surface areas.

15. Layer picking device according to one or more of the preceding claims, characterised in that the hold-down plate (32) and/or the friction-increasing and/or position-fixing elements (37) can be changed according to the packaging.

16. Layer picking device according to one or more of the preceding claims, characterised in that the hold-down plate (32) is embodied as a double-walled perforated plate (59) in which the friction-increasing and/or position-fixing elements (37) are disposed in a geometrically regular and/or irregular formation in the form of loose and vertically displaceable fixing pins (37') projecting from the lower perforated plate (60).

17. Layer picking device according to one or more of the preceding claims, characterised in that the amount of the vertical displacement (67) of the fixing pins (37') corresponds at most to the amount (61) by which these project from the lower perforated plate (60).

18. Layer picking device according to one or more of the preceding claims, characterised in that a spacer plate (62) limiting the vertical displacement of the fixing pins (37') is disposed above the double-walled perforated plate (59) at a distance matching the amount (61) to the upper perforated plate (63).

19. Layer picking device according to one or more of the preceding claims, characterised in that the fixing pins (37') are sprung in relation to the spacer plate (62), preferably by means of compression springs (64), the end of the fixing pins (37') projecting from the lower perforated plate (60) being reduced by the amount of the spring block length (65) or the distance between the spacer plate (62) and the upper perforated plate (63) being increased accordingly.

20. Layer picking device according to one or more of the preceding claims, characterised in that the fixing pins (37') are made of metal and/or of plastic.

21. Layer picking device according to one or more of the preceding claims, characterised in that the fixing pins (37') are embodied as undriven half-round rivets.

22. Layer picking device according to one or more of the preceding claims, characterised in that the friction-increasing and/or position-fixing elements (37) are embodied as raised rubber and/or foam pimples or cone apexes in a honeycomb arrangement.

23. Layer picking device according to one or more of the preceding claims, characterised in that the friction-increasing and/or position-fixing surface of the hold-down plate (32) exhibits a rough texture with any degree of roughness and depth of roughness.

24. Layer picking device according to one or more of the preceding claims, characterised in that the hold-down plate (32) is provided with a changeable rough covering, preferably emery paper.

25. Layer picking device according to one or more of the preceding claims, characterised in that the friction-increasing and/or position-fixing surface of the goods layer hold-down device (32) is milled and/or beaded and/or granular.

26. Layer picking device according to one or more of the preceding claims, characterised in that at least the upper side of the goods layer transfer table (19) carrying the layer of goods (34) is at least partially equipped with a friction-reducing surface and/or with friction-reducing elements (38).

27. Layer picking device according to one or more of the preceding claims, characterised in that spring-loaded balls (38') are provided as friction-reducing elements (38).

28. Layer picking device according to one or more of the preceding claims, characterised in that belts driveable in at least one direction are provided as friction-reducing elements (38).

29. Layer picking device according to one or more of the preceding claims, characterised in that the goods layer transfer table (19) is provided with a friction-reducing plastic covering with a hard surface, for example Teflon.

30. Layer picking device according to one or more of the preceding claims, characterised in that the friction-reducing surface is burnished and/or finely polished.

31. Layer picking device according to one or more of the preceding claims, characterised in that the height of the layer picking device (18) is controllable manually and/or automatically.

32. Layer picking device according to one or more of the preceding claims, characterised in that the goods layer transfer table (18) is at least provided with an optical and/or optoelectronic height alignment device (39 or 57).

33. Layer picking device according to one or more of the preceding claims, characterised in that a first height alignment device (37) is disposed on the front edge facing the stack of goods (50) to be picked and a second height alignment device (57) is disposed on the front edge of the goods layer transfer table (19) facing a picking pallet (41).

34. Layer picking device according to one or more of the preceding claims, characterised in that the first height alignment device (37) is embodied as an optical sighting device, preferably a visual light sensor, for manual height alignment of the goods layer transfer table (19) on the upper edge of a layer of goods (34) lying under the layer of goods (34) to be picked.

35. Layer picking device according to one or more of the preceding claims, characterised in that a second height alignment device (57) is embodied as a reflex photo-electric cell preferably working on an infrared basis for automatic height control of the goods layer transfer table (19) on the upper edge of the picking pallet (41) or layers of goods (34) thereon.

36. Layer picking device according to one or more of the preceding claims, characterised in that for automatic height control of the goods layer transfer table (19) the second height alignment device (57) is in optical operative connection at least with a vertical reflector strip (40) disposed on the lift truck.

37. Layer picking device according to one or more of the preceding claims, characterised in that the goods layer centering and gripping device (20) and/or the goods layer hold-down device (21) and/or the goods layer transfer table (19) are controllable manually and/or at least partially programmed.

38. Layer picking device according to one or more of the preceding claims, characterised in that the goods layer centering and gripping device (20) and/or the goods layer hold-down device (21) and/or the goods layer transfer table (19) are controllable separately and/or at least partially with coordinated movements.

39. Layer picking device according to one or more of the preceding claims, characterised in that the goods layer centering and gripping device (20), the goods layer hold-down device (21) and the goods layer transfer table (19) are in each case equipped with their own drive.

40. Layer picking device according to one or more of the preceding claims, characterised in that the control of the sequence of movements of the goods layer transfer table (19) is embodied at least in part as following control and/or leading control in relation to the goods layer centering device (20).

41. Layer picking device according to one or more of the preceding claims, characterised in that at least one memory-programmable circuit and/or one microcomputer (55) is provided for control of the goods layer transfer table (19) and/or the goods layer hold-down device (21) and/or the goods layer centering and gripping device (20).

42. Layer picking device according to claim 1, characterised in that the goods layer centering and gripping device (20), the goods layer hold-down device (21) and the goods layer transfer table (19) are disposed jointly on the lifting load carrier (13).

43. Layer picking device according to one or more of the preceding claims, characterised in that the goods layer centering and gripping device (20) together with the goods layer hold-down device (21) and the goods layer transfer table (19) can be moved longitudinally and transversely, preferably telescoped.

44. Layer picking device according to one or more of the preceding claims, characterised in that the goods layer centering and gripping device (20) is fixed on a lower of two horizontal lifting masts (29, 30) intersecting at right-angles, the upper horizontal lifting mast (29) being disposed on a transporting slide (26) at right-angles to its direction of travel in the direction of the longitudinal axis (25) of the vehicle.

45. Layer picking device according to one or more of the preceding claims, characterised in that the goods layer transfer table (19) is fixed on a telescopic assembly (27) disposed on the transporting slide (26) in the direction of the longitudinal axis (25) of the vehicle.

46. Layer picking device according to one or more of the preceding claims, characterised in that the transporting slide (26) can be moved on telescopic rails (23) secured to the load carrier (13) at right-angles to the longitudinal axis (25) of the vehicle.

47. Layer picking device according to one or more of the preceding claims, characterised in that the load carrier (13) of the layer picking device (18) is disposed as an additional load carrier over a further load carrier (16) on a common lifting framework.

48. Layer picking device according to one or more of the preceding claims, characterised in that the load carrier (13) of the layer picking device (18) has a separate lifting framework (12).

49. Layer picking device according to one or more of the preceding claims, characterised in that the separate lifting framework (12) of the load carrier (13) of the layer picking device (18) is disposed before or after a lifting framework (15) of the further load carrier (16) in the direction of travel of the lift truck.

50. Layer picking device according to one or more of the preceding claims, characterised in that the two lifting frameworks (12, 15) are embodied as side lifting frameworks.

51. Layer picking device according to one or more of the preceding claims, characterised in that the two lifting frameworks (12, 15) are disposed at right-angles to the longitudinal axis (25) of the vehicle.

52. Layer picking device according to one or more of the preceding claims, characterised in that one of the two lifting frameworks (12 or 15) is embodied as a side lifting framework and the other lifting framework (12 or 15) is disposed at right-angles to the longitudinal axis (25) of the vehicle.

53. Layer picking device according to one or more of the preceding claims, characterised in that the lifting framework (12) of the load carrier (13) is disposed in a transverse portal (5) of the lift truck and the layer picking device (18) picks up the layer of goods (34) outside the transverse portal (5).

54. Layer picking device according to one or more of the preceding claims, characterised in that the further load carrier (16) is disposed at the front of the lift truck and the layer picking device (18) can be brought into the area of action of the further load carrier (16) essentially inside the lateral vehicle contours.

## Revendications

1. Dispositif de réception de couches de produits (18) équipant un support de charge mobile (13) en hauteur pour un chariot de déchargement comprenant une installation de prise centrale de couches de produits (20) munie de quatre pinces de centrage disposées à l'équerre et prenant une couche de produits, dont au moins une pince de centrage est commandée et peut pivoter autour d'un axe de rotation horizontal supérieur, caractérisé en ce qu'à l'intérieur de l'installation de prise centrale de couche de produits (20), il est prévu un moyen d'abaissement de la couche de produits (21) couplé en coopération et en dessous de la zone de recouvrement de l'installation de prise de centrage de couches de produits (20) il y a une console de transfert de couches de produits (19) coopérant avec cette installation pour prendre la ou les couches de produits.

2. Dispositif de prise de couches de produits selon la revendication 1 et/ou 2, caractérisé en ce que les pinces de centrage (33) sont des tôles de pincement entourant au moins la longueur, la largeur et la hauteur d'une couche de produits (34).

3. Dispositif de prise de couches de produits selon une ou plusieurs des revendications précédentes, caractérisé en ce que au moins deux pinces de centrage (33), opposées sont commandées en parallèle.

4. Dispositif de prise de couches de produits selon une ou plusieurs des revendications précédentes, caractérisé en ce que au moins deux pinces de centrage (33) adjacentes à l'équerre sont commandées en parallèle.

5. Dispositif de prise de couches de produits selon la 1, caractérisé en ce que les pinces de centrage (33) sont des pinces interchangeables que l'on peut échanger en fonction de la nature du conditionnement.

6. Dispositif de prise de couches de produits selon la revendication 5, caractérisé en ce que pour bloquer lors du changement des pinces de centrage (33), des moyens d'encliquetage mécaniques et/ou électromécaniques et/ou hydraulique et/ou pneumatique sont prévus dont au moins un moyen est sous forme de raccord de transmission d'énergie.

7. Dispositif de prise de couches de produits selon la revendication 5 et/ou 6, caractérisé en ce que les pinces de centrage (33) sont des pinces à ventouses et le raccord de transmission d'énergie est un branchement pour la dépression.

8. Dispositif de prise de couches de produits selon une ou plusieurs des revendications précédentes, caractérisé en ce que l'organe d'enfoncement de couches de produits (21) est prévu à l'intérieur de la plage de recouvrement des pinces de centrage (33).

9. Dispositif de prise de couches de produits selon la revendication 8, caractérisé en ce que les pinces de centrage (33) et l'organe d'enfoncement de couches de produits (21) sont fixés en commun sur un châssis de support commun (31).

10. Dispositif de prise de couches de produits selon une ou plusieurs des revendications précédentes, caractérisé en ce que l'organe d'enfoncement de couches de produits (21) est mobile en hauteur et peut se commander dans au moins une direction.

11. Dispositif de prise de couches de produits selon une ou plusieurs des revendications précédentes, caractérisé en ce que l'abaissement de l'organe d'enfoncement de couches de produits (21) se fait par la force engendrée par le poids propre.

12. Dispositif de prise de couches de produits selon une ou plusieurs des revendications précédentes, caractérisé en ce que pour abaisser et/ou soulever l'organe d'enfoncement de couches de produits (21) il est prévu au moins un élément de levage et/ou d'amortissement supplémentaire (36).

13. Dispositif de prise de couches de produits selon une ou plusieurs des revendications précédentes, caractérisé en ce que l'organe d'enfoncement de couches de produits (21) est un plateau à ciseaux (35) garni d'une plaque d'enfoncement (32).

14. Dispositif de prise de couches de produits selon une ou plusieurs des revendications précédentes, caractérisé en ce que le côté de la plaque d'enfoncement (32) tourné vers la couche de produits (34) est muni au moins partiellement d'éléments (37) et/ou de zones de surface qui augmentent le frottement et/ou bloquent la couche.

15. Dispositif de prise de couches de produits selon une ou plusieurs des revendications précédentes, caractérisé en ce que la plaque d'enfoncement (32) et/ou les éléments (37) qui augmentent le frottement et/ou qui bloquent la couche sont interchangeables en fonction de l'emballage.

16. Dispositif de prise de couches de produits selon une ou plusieurs des revendications précédentes, caractérisé en ce que la plaque d'enfoncement (32) est une plaque perforée (59) à double face dans laquelle les éléments (37) qui augmentent le frottement et/ou bloquent la couche sont répartis géométriquement suivant un tracé régulier et/ou irrégulier sous la forme de tiges de blocage (37'), coulissant en hauteur et qui sortent de la tôle perforée (60) inférieure.

17. Dispositif de prise de couches de produits selon une ou plusieurs des revendications précédentes, caractérisé en ce que le degré de coulissement en hauteur (67) des tiges de fixation (37') correspond au maximum à la mesure (61) suivant laquelle celle-ci dépasse de la tôle perforée (60) inférieure.

18. Dispositif de prise de couches de produits selon une ou plusieurs des revendications précédentes, caractérisé en ce qu'au-dessus de la tôle perforée (59) à double face, à une distance (61) par rapport à la tôle perforée supérieure (63) se trouve une plaque d'écartement (62) qui limite le déplacement en hauteur des tiges de blocage (37').

19. Dispositif de prise de couches de produits selon une ou plusieurs des revendications précédentes, caractérisé en ce que les tiges de fixation (37') sont suspendues élastiquement par rapport à la plaque d'écartement (62) de préférence par des ressorts de compression (64) et l'extrémité des tiges de fixation (37') en saillie de la tôle perforée (60) inférieure est diminuée de la longueur des blocs de ressorts (65) ou que la distance entre la plaque d'écartement (62) et la tôle perforée supérieure (63) est augmentée d'autant.

20. Dispositif de prise de couches de produits selon une ou plusieurs des revendications précédentes, caractérisé en ce que les tiges de fixation (37') sont en métal et/ou en matière plastique.

21. Dispositif de prise de couches de produits selon une ou plusieurs des revendications précédentes, caractérisé en ce que les tiges de fixation (37') sont des rivets semi-ronds.

22. Dispositif de prise de couches de produits selon une ou plusieurs des revendications précédentes, caractérisé en ce que les éléments (37) augmentant le frottement et/ou bloquant les couches sont des boutons ou des pointes coniques en caoutchouc et/ou en mousse, avec une répartition en nid d'abeilles.

23. Dispositif de prise de couches de produits selon une ou plusieurs des revendications précédentes, caractérisé en ce que la surface extérieure de la plaque d'enfoncement (32) qui augmente le frottement et/ou bloque les couches, présente une structure rugueuse d'un degré de rugosité et d'une profondeur de rugosité choisies librement.

24. Dispositif de prise de couches de produits selon une ou plusieurs des revendications précédentes, caractérisé en ce que la plaque d'enfoncement (32) est munie d'un revêtement rugueux, remplaçable de préférence du papier émeri.

25. Dispositif de prise de couches de produits selon une ou plusieurs des revendications précédentes, caractérisé en ce que la surface augmentant le frottement et/ou bloquant la couche sur le support d'enfoncement de la couche de produits (32) est munie d'un bord et/ou est rabattue et/ou présente des déformations.

26. Dispositif de prise de couches de produits selon une ou plusieurs des revendications précédentes, caractérisé en ce qu'au moins la face supérieure de la console de transfert de couches de produits (19) qui porte la couche de produits (34) est munie au moins partiellement d'une surface réduisant le frottement et/ou d'éléments (38) réduisant le frottement.

27. Dispositif de prise de couches de produits selon une ou plusieurs des revendications précédentes, caractérisé en ce que les éléments (38) réduisant le frottement sont des billes (38') chargées par des ressorts.

28. Dispositif de prise de couches de produits selon une ou plusieurs des revendications précédentes, caractérisé en ce que les éléments (38) réduisant le frottement sont des bandes au moins entraînées dans une direction.

29. Dispositif de prise de couches de produits selon une ou plusieurs des revendications précédentes, caractérisé en ce que la console de transfert de couches de produits (19) est munie d'une surface supérieure dure d'un revêtement de matière plastique réduisant le frottement comme par exemple du Téflon.

30. Dispositif de prise de couches de produits selon une ou plusieurs des revendications précédentes, caractérisé en ce que la surface réduisant le frottement est une surface polie et/ou meulée en finition.

31. Dispositif de prise de couches de produits selon une ou plusieurs des revendications précédentes, caractérisé en ce que le dispositif de réception de couches (18) se règle en hauteur de manière manuelle et/ou automatique.

32. Dispositif de prise de couches de produits selon une ou plusieurs des revendications précédentes, caractérisé en ce que la console de transfert de couches de produits (19) est munie d'au moins une installation de réglage en hauteur (39 ou 57) optique et/ou optoélectronique.

33. Dispositif de prise de couches de produits selon une ou plusieurs des revendications précédentes, caractérisé en ce qu'une première installation de réglage en hauteur (37) au niveau du bord avant tourné vers la pile de produits (50) à décharger et une seconde installation d'alignement en hauteur (57) sur le bord avant de la console de transfert de couches de produits (19) tournés vers la palette de chargement (41).

34. Dispositif de prise de couches de produits selon une ou plusieurs des revendications précédentes, caractérisé en ce que la première installation de réglage en hauteur (37) est une installation de visée optique de préférence un palpeur optique visuel pour l'alignement manuel en hauteur de la console de transfert de couches de produits (19) au niveau de l'arête supérieure d'une couche de produits (34) située sous la couche de produits (34) à décharger.

35. Dispositif de prise de couches de produits selon une ou plusieurs des revendications précédentes, caractérisé en ce qu'une seconde installation d'alignement en hauteur (57) de préférence comme barrière lumineuse à réflexion à infrarouge pour commander automatiquement la hauteur de la console de transfert de couches de produits (19) est prévue sur le bord supérieur de la palette de chargement (41) ou sur une couche de produits (34) qui s'y trouve.

36. Dispositif de prise de couches de produits selon une ou plusieurs des revendications précédentes, caractérisé en ce que la seconde installation d'alignement en hauteur (57) est prévue pour la commande automatique en hauteur de la console de transfert de couches de produits (19), avec au moins une barrette de réflecteurs (40) verticale sur le chariot de déchargement pour coopérer de manière optique.

37. Dispositif de prise de couches de produits selon une ou plusieurs des revendications précédentes, caractérisé en ce que l'installation de prise centrale de la couche de produits (20) et/ou l'organe d'enfoncement de la couche de produits (21) et/ou la console de transfert de couches de produits (19) sont commandés manuellement et/ou avec une programmation au moins partielle.

38. Dispositif de prise de couches de produits selon une ou plusieurs des revendications précédentes, caractérisé en ce que l'installation de prise centrale de couches de produits (20) et/ou l'organe d'enfoncement de couches de produits (21) et/ou la console de transfert de couches de produits (19) sont commandés séparément et/ou au moins avec une coordination partielle des mouvements.

39. Dispositif de prise de couches de produits selon une ou plusieurs des revendications précédentes, caractérisé en ce que l'installation de prise centrale de couches de produits (20), l'organe d'enfoncement de couches de produits (21) ainsi que la console de transfert de couches de produits (19) sont munis chacun d'un moyen d'entraînement propre.

40. Dispositif de prise de couches de produits selon une ou plusieurs des revendications précédentes, caractérisé en ce que le mouvement de la console de transfert de couches de produits (19) est au moins partiellement une commande asservie et/ou une commande d'avance pour l'installation de centrage de couches de produits (20).

41. Dispositif de prise de couches de produits selon une ou plusieurs des revendications précédentes, caractérisé en ce que pour la commande de la console de transfert de couches de produits (19) et/ou l'organe d'enfoncement de couches de produits (21) et/ou l'installation de centrage de couches de produits (20), il est prévu au moins un circuit à programmes enregistrés et/ou un micro-ordinateur (55).

42. Dispositif de prise de couches de produits selon une ou plusieurs des revendications précédentes, caractérisé en ce que l'installation de prise centrale de couches de produits (20), l'organe d'enfoncement de couches de produits (21) ainsi que la console de transfert de couches de produits (19) sont montés en commun sur le support de charge (13) mobile en hauteur.

43. Dispositif de prise de couches de produits selon une ou plusieurs des revendications précédentes, caractérisé en ce que l'installation de prise centrale de couches de produits (20) ainsi que l'organe d'enfoncement de couches de produits (21) et la console de transfert de couches de produits (19) sont mobiles longitudinalement et transversalement de préférence de manière télescopique.

44. Dispositif de prise de couches de produits selon une ou plusieurs des revendications précédentes, caractérisé en ce que l'installation de prise centrale de couche de produits (20) est fixée sur deux mâts de levage horizontaux (29, 30) qui se croisent à l'équerre, le mât de levage horizontal supérieur (29) étant monté dans la direction de l'axe longitudinal (25) du véhicule sur un traîneau de transport (26), transversalement à sa direction de circulation.

45. Dispositif de prise de couches de produits selon une ou plusieurs des revendications précédentes, caractérisé en ce que la console de transfert de couches de produits (19) est fixée sur un train télescopique (27) équipant le traîneau de transport (26) dans la direction de l'axe longitudinal du véhicule (25).

46. Dispositif de prise de couches de produits selon une ou plusieurs des revendications précédentes, caractérisé en ce que le traîneau de transport (26) est mobile sur le support de charge (13) transversalement à l'axe longitudinal du véhicule (25), fixé sur des rails télescopiques (23).

47. Dispositif de prise de couches de produits selon une ou plusieurs des revendications précédentes, caractérisé en ce que le support de charge (13) du dispositif de réception de couches de produits (18) est monté comme support de charge complémentaire par l'intermédiaire d'un autre support de charge (16) sur une ossature de levage commune.

48. Dispositif de prise de couches de produits selon une ou plusieurs des revendications précédentes, caractérisé en ce qu'une ossature de levage distincte (12) est associée au support de charge (13) du dispositif de réception de couches de produits (18).

49. Dispositif de prise de couches de produits selon une ou plusieurs des revendications précédentes, caractérisé en ce que l'ossature de levage distincte (12) du support de charge (13) du' dispositif de réception de couches de produits (18) se trouve en avant ou en arrière de I'ossature de levage (15) de l'autre support de charge (16) suivant la direction de déplacement du chariot de déchargement.

50. Dispositif de prise de couches de produits selon une ou plusieurs des revendications précédentes, caractérisé en ce que les deux ossatures de levage (12, 15) sont des ossatures de levage latéraux.

51. Dispositif de prise de couches de produits selon une ou plusieurs des revendications précédentes, caractérisé en ce que les deux ossatures de levage (12, 15) sont prévues transversalement à l'axe longitudinal (25) du véhicule.

52. Dispositif de prise de couches de produits selon une ou plusieurs des revendications précédentes, caractérisé en ce que l'une des deux ossatures de levage (12 ou 15) est une ossature latérale et l'autre ossature de levage (12 ou 15) est montée transversalement à l'axe longitudinal (25) du véhicule.

53. Dispositif de prise de couches de produits selon une ou plusieurs des revendications précédentes, caractérisé en ce que l'ossature de levage (12) du support de charge (13) est montée dans un portique transversal (5) du chariot de déchargement et le dispositif de réception de couches de produits (18) reçoit la couche de produits (34) en dehors du portique transversal (5).

54. Dispositif de prise de couches de produits selon une ou plusieurs des revendications précédentes, caractérisé en ce que l'autre support de charge (16) est monté frontalement sur le chariot de déchargement et le dispositif de réception de couches de produits (18) peut être mis principalement à l'intérieur des contours latéraux du véhicule dans la zone d'action de l'autre support de charge (16).
